# EUROPÄISCHE PATENTSCHRIFT

(11) **EP 3 539 425 B1**
(45) Veröffentlichungstag und Bekanntmachung des Hinweises auf die Patenterteilung: **20.10.2021**
(21) Anmeldenummer: 19160351.3
(22) Anmeldetag: 01.03.2019
(51) Int. Cl.: A47F 5/10, F21V 21/00, F21V 21/002, F21V 21/005, F21V 21/096

(54) **HÄNGE- UND/ODER REGALSYSTEM MIT ELEKTRIFIZIERUNGSSYSTEM**
HANGING AND/OR SHELVING SYSTEM COMPRISING AN ELECTRIFICATION SYSTEM
SYSTÈME DE RAYONNAGE DOTÉ D'UN SYSTÈME D'ÉLECTRIFICATION

(30) Priorität: 13.03.2018 DE 102018105699
(43) Veröffentlichungstag der Anmeldung: 18.09.2019
(73) Patentinhaber: JUVEMA AG, 8268 Salenstein (CH)
(72) Erfinder: Kraiss, Hans, 72574 Bad Urach (DE)
(74) Vertreter: Rüger Abel Patentanwälte PartGmbB

(56) Entgegenhaltungen:
- EP-A2- 2 034 871
- CN-A- 107 069 356
- DE-U1- 8 709 964
- DE-U1-202013 008 733

## Beschreibung

Die Erfindung betrifft ein Hänge- und/oder Regalsystem mit einem Elektrifizierungssystem.

Es sind unterschiedliche Hänge- oder Regalsysteme, insbesondere Präsentationssysteme für Messen oder Ladengeschäfte oder für den Wohnbereich, bekannt. Bspw. sind Systeme verbreitet, bei denen vertikale Träger in einem vorgegebenen Raster Schlitze aufweisen (Schlitzträger), in die mit Haken versehene Trägerelemente eingesteckt werden können. Es können unterschiedliche Trägerelemente, wie bspw. Trag- und Aufhängearme, Gestelle, Körbe, Fachböden an Konsolen und dgl., schnell und einfach in jeder gewünschten Höhe in die Schlitze der Schlitzträger eingehängt werden.

Es ist ferner bekannt, an Fachböden oder sonstigen Trägerelementen von Regalen elektrische Geräte, insbesondere Beleuchtungseinrichtungen, wie z.B. Halogen- oder LED-Leuchten, vorzusehen, um durch Beleuchtung von Waren oder Gegenständen in dem Regal mit Licht bessere Sichtbarkeit und unterschiedliche optische Effekte zu erzielen. Insbesondere bei Regalsystemen für den Ladenbau ist eine dezente Anordnung der Stromversorgung für die Leuchten oder sonstigen elektrischen Geräte erwünscht. Ferner sollte eine schnelle und einfache Herstellung der Anschlussverbindung von der Leuchte oder einem sonstigen elektrischen Gerät an dem Regalsystem zu einer externen elektrischen Stromversorgung bei der Montage des Hänge- oder Regalsystems möglich sein.

Aus der DE 10 2013 114 289 A1 ist ein Regalsystem mit einer geschlitzten Regalschiene und mit an der Regalschiene über Konsolen befestigbaren Fachbodenelementen bekannt. In dem Innenraum der Regalschiene ist eine Stromschiene mit zwei Stromleitern angeordnet. An einer Konsole für ein Fachbodenelement, die Eingriffsabschnitte zum Einhängen in die Schlitze der Regalschiene aufweist, ist eine Stromabnehmereinrichtung befestigt, die aus einem Gehäuse herausragende Abgriffkontakte aufweist, die an einem Eingriffsabschnitt angeordnet sind. Die Abgriffkontakte sind derart federnd eingerichtet und angeordnet, dass sie beim Einhängen der Konsole in die Regalschiene gegen die Federkraft in das Gehäuse elastisch eingedrückt werden können und in dem Innenraum der Regalschiene durch die Federkraft aus dem Gehäuse heraus und gegen die zugehörigen Stromleiter der Stromschiene gedrückt werden, um eine elektrisch leitende Verbindung zu schaffen. Damit können Fachböden oder sonstige Trägerelemente schnell und einfach in einer beliebigen gewünschten Höhe an der Regalschiene montiert werden, wobei beim Einhängen der Konsole in die Regalschiene automatisch und gleichzeitig der elektrische Kontakt zwischen den Stromleitern und dem in der Konsole integrierten Stromabnehmer hergestellt wird.

Die Integration einer Stromschiene in rohrförmige geschlitzte Regalschienen kann aufgrund von erforderlichen engen Passungen zwischen Regalschiene und Stromschiene, Unebenheiten an der Innenfläche der Regalschiene und Mitteln, wie bspw. Befestigungsmitteln, die im Einsatz in die Regalschiene hineinragen können, relativ schwierig sein. Zur Aufnahme der Stromabnehmereinrichtungen sind spezielle Konsolen erforderlich, die aufwändig, bspw. durch Ausstanzen von Aufnahmelöchern für die Stromabnehmereinrichtungen in standardgemäßen Konsolen, hergestellt werden müssen.

Es sind auch Systeme bekannt, die alternativ zu den bekannten Schlitzträgern Trägerprofilschienen verwenden, die eine Grundplatte zur Anbringung an einer Wand oder Unterkonstruktion eines Raumes und zwei Schenkel aufweisen, die sich von der Grundplatte aus freitragend senkrecht weg, im Abstand zueinander erstrecken. Die Schenkel definieren zwischeneinander einen Aufnahmeschlitz, der über eine der Grundplatte gegenüberliegende Eintrittsöffnung zugänglich ist und der Aufnahme von Einsteckelementen dient. Die Einsteckelemente können in dem Aufnahmeschlitz schnell und beliebig positioniert werden. Die Trägerprofilschiene kann auch für eine vertikale Anbringung eingerichtet und mit Befestigungsschlitzen für die Einsteckelemente in der Grundplatte versehen sein.

DE 10 2009 003 509 A1 beschreibt ein derartiges Präsentationssystem mit einer Trägerprofilschiene, die zusätzlich zur Elektrifizierung elektrischer, elektronischer oder netzwerkfähiger Endgeräte an den Einsteckelementen eingerichtet ist. Hierzu sind in dem Aufnahmeschlitz der Trägerprofilschiene Strom- und/oder Datenleitungen integriert, während die Einsteckelemente mit einem Adaptermodul zum Stromabgriff an den Leitungen versehen sind. Allerdings sind derartige Systeme, die Trägerprofilschienen bspw. aus Aluminium verwenden, relativ materialaufwendig und kostspielig. Ferner müssen die Aufnahmeschlitze der Trägerprofilschienen mit den elektrischen Leitungen ausgestattet werden, und die Einsteckelemente müssen jeweils mit speziellen Adaptermodulen eingerichtet werden, die neben der elektrischen Verbindung auch der mechanischen Verbindung des Einsteckelementes mit der Trägerprofilschiene dienen und so relativ groß, sperrig und kostspielig sind.

Insgesamt wird die Elektrifizierung herkömmlicher Regalsysteme mit relativ hohem Aufwand und hohen Kosten für die Herstellung, Montage und Verdrahtung erkauft. Neben großer Variabilität und ästhetischer Gestaltung derartiger Systeme ist aber eine aufwandsarme, kostengünstige Lösung wünschenswert.

Die parallel anhängige deutsche Patentanmeldung mit dem Aktenzeichen 10 2017 100 958.2, die auf die gemeinsame Anmelderin zurückgeht, beschreibt ein Elektrifizierungssystem für ein Hänge- und/oder Regalsystem, das ein im Einsatz vertikales Rückwandelement und ein Trägerelement, bspw. ein Fachbodenelement, zur Halterung von Gegenständen aufweist. Das Elektrifizierungssystem weist eine bandartige Streifenleitung und ein Stromabnahmemodul auf. Die Streifenleitung weist eine Rückfläche zur Montage an dem Wandelement des Hänge- und/oder Regalsystems und eine Vorderfläche auf, in der wenigstens zwei elektrische Leiter im Abstand zueinander angeordnet sind. Das Stromabnahmemodul weist ein Gehäuse, eine an dem Gehäuse vorgesehene Befestigungseinrichtung zur Befestigung an einem Trägerelement des Hänge- und/oder Regalsystems und wenigstens zwei Abgriffkontakte zur Kontaktierung der wenigstens zwei elektrischen Leiter der Streifenleitung auf. Die Abgriffkontakte sind in dem Innenraum des Gehäuses gelagert, ragen abschnittsweise über eine Stirnfläche des Gehäuses aus diesem nach außen heraus und sind derart federnd eingerichtet, dass sie durch eine externe Kraft in das Gehäuse weiter hinein und bei Ausbleiben der externen Kraft durch die Federkraft aus dem Gehäuse weiter heraus drückbar sind.

Die Streifenleitung wird durch Kleben, Magnetelemente, Anschrauben, Tackern oder dgl. mit ihrer Rückfläche unmittelbar an der Vorderfläche des Wandelementes des Hänge- und/oder Regalsystems befestigt. Eine Integration der Stromleiter in Schlitzträger, Trägerprofilschienen oder dgl. ist nicht erforderlich. Das Stromabnahmemodul ist zur Montage an einem Trägerelement, insbesondere Fachboden, des Hänge- und/oder Regalsystems eingerichtet. Hierzu kann das Gehäuse des Stromabnahmemoduls formschlüssige Aufnahmen enthalten, um bspw. Abschnitte einer Hinterkante standardgemäßer Fachböden für Regalsysteme passend zu umgreifen. Alternativ kann in der Oberseite des Stromabnahmemoduls ein Magnet eingebaut sein, der eine Befestigung des Stromabnahmemoduls an einem magnetisierbaren metallenen Fachboden durch Magnetkraft ermöglicht. Das Stromabnahmemodul kann auch haftschlüssig an dem Trägerelement des Hänge- und/oder Regalsystems befestigt werden.

Wenngleich das Elektrifizierungssystem eine einfache und schnelle Montage der Streifenleitung unmittelbar an dem Wandelement des Hänge- und/oder Regalsystems ermöglicht, muss die Streifenleitung hierzu im Vorfeld mit zusätzlichen Mitteln, wie einem doppelseitigen Klebeband, einem Klettverschlussband, mit Magnetelementen, Schraub- oder sonstigen Befestigungsmitteln, versehen werden, was insgesamt den Herstellungsaufwand und die damit verbundenen Kosten erhöht. Dies gilt auch für das Stromabnahmemodul, das je nach Trägerelement des Hänge- und/oder Regalsystems für eine Befestigung an diesem unterschiedlich konfiguriert sein muss. An einem stabförmigen Tragarm eines Hänge- und/oder Regalsystems kann das Stromabnahmemodul nicht befestigt werden, so dass eine Elektrifizierung für den Tragarm mit diesem System nicht möglich ist. Es wäre aber ein einfach und flexibel montierbares universelles Elektrifizierungssystem erwünscht, das sich für vielfältige Trägerelemente von Hänge- und/oder Regalsystemen eignet.

Aus der Praxis ist ein ähnliches Elektrifizierungssystem bekannt, bei dem das Stromabnahmemodul eingerichtet ist, um an der Stromschiene und nicht an dem Trägerelement des Hänge- bzw. Regalsystems befestigt zu werden. Die Befestigung kann durch Aufklipsen auf die Stromschiene oder mittels einer Einrichtung erfolgen, die eine Dreharretierung des Stromabnahmemoduls an der Stromschiene ermöglicht. Die Stromschiene selbst kann unmittelbar an einer Regalrückwand durch Anschrauben oder bei einer metallenen Rückwand mittels Magnete, z.B. mittels eines an der Rückfläche der Stromschiene zusätzlich angebrachten Magnetbands, montiert werden.

Die Montage an Metallwänden, die häufig in hier relevanten Hänge- und/oder Regalsystemen verwendet werden, gestaltet sich schnell und einfach. Nachteilig ist jedoch, dass hierzu gesonderte Magnete oder ein gesondertes Magnetband an der Rückfläche der Stromschiene vormontiert werden müssen bzw. muss, was einen zusätzlichen Vorgang und Aufwand bei der Herstellung oder der Endmontage bedeutet, der zu vermeiden wäre.

Darüber hinaus ist aus der DE 10 2011 015 015 A1 ein flexibles magnetisches Lichtschienensystem zur verstellbaren Befestigung einer einen metallenen Leuchtensockel aufweisenden Leuchte an Wänden, Möbeln und/oder Decken mit einem elastischen Halteband bekannt. Das Halteband umfasst mindestens eine Permanentmagnetschicht als Halterungsmittel für den Leuchtensockel, wobei auf der Oberseite des Haltebandes elektrische Leiter zur Bestromung des Leuchtmittels angeordnet sind, die durch eine Isolatorschicht gegen die Permanentmagnetschicht und gegeneinander elektrisch isoliert sind. Die Leuchte ist von dem Halteband magnetisch gehaltert. An der Unterseite des Haltebandes ist eine Klebschicht zur Kopplung gegen Flächen von Wänden und/oder Möbeln und/oder Decken angeordnet. Das Lichtschienensystem ist auch zur Montage an metallenen Wänden, Möbeln und/oder Decken gut geeignet, erfordert jedoch ein kompliziert gestaltetes Halteband.

DE 20 2013 008 733 U1 beschreibt eine Vorrichtung zur verstellbaren Befestigung einer Leuchte an Möbeln, Decken oder Konstruktionsprofilen, die die Merkmale des Oberbegriffs des unabhängigen Anspruchs 1 aufweist. Die Vorrichtung umfasst ein magnetisches Halteband, das auf seiner Oberseite mindestens eine Permanentmagnetschicht oder einen Magnetstreifen, um den Leuchtensockel durch magnetische Haftkraft an dem Halteband zu halten, und elektrische Stromleiter zur Bestromung der Leuchte aufweist. Die Leuchte weist Kontaknehmer auf, die bei Anbringung des Leuchtensockel an dem magnetischen Halteband mit den Stromleitern in Kontakt kommen, um elektrischen Strom von diesen abzugreifen. Auf der Unterseite des Haltebandes ist eine Vertiefung ausgebildet, in die ein Montageband, z.B. ein doppelseitiges Klebeband, eine Klebschicht oder ein Klettband, oder eine systemkompatible Halterung, z.B. ein zu einem Konstruktionsprofil passender Klipp, eingelassen wird, um das Halteband an Decken, Wänden oder Möbeln anbringen zu können.

CN 107 069 356 A beschreibt ein Regal mit einem Elektrifizierungssystem, das eine Streifenleitung mit einem Träger aus einem elektrisch isolierdenden Material umfasst, der zwei elektrische Leiterstreifen trägt, die in Längsnuten an der Vordereite des Trägers angeordnet sind. An der Rückseite des Trägers sind zwei Aussparungen vorgesehen, in denen Magnetsteifen im Abstand zueinander und längs der Streifenleitung verlaufend eingesetzt sind, wobei die Magnetsteifen die erforderliche Magnetkraft bereitstellen, so dass die Streifenleitung alleine durch die magnetische Haltekraft der Magnetsteifen an einem metallenen Wandelement eines Regalsystems gehalten werden kann.

EP 2 034 871 A2 beschreibt einen Warenstand mit zwei aufrechten geschlitzten Ständern, einer Wandplatte, die in vertikaler Stellung zwischen den Ständern gehaltert ist, und einem Fachboden, der über in die Ständerschlitze eingreifende Konsolen in unterschiedlicher Höhe an den Ständern montiert werden kann. In einer Ausführungsform ist der Warenstand vollständig aus Metall, z.B. Stahl, ausgebildet.

Ein weiteres Problem, das bei bekannten Elektrifizierungssystemen zur Versorgung von Hänge- bzw. Regalsystemen mit Gleichspannungsenergie vorkommen kann, besteht darin, dass die Stromabnahmemodule versehentlich falsch herum an dem Trägerelement eines Hänge- bzw. Regalsystems oder an der Stromschiene bzw. Streifenleitung befestigt werden können, so dass die Abgriffkontakte mit den Stromleitern der Stromschiene bzw. Streifenleitung der falschen Polarität in Kontakt gelangen. Dies kann günstigstenfalls zur Nichtfunktion eines zu versorgenden elektrischen Gerätes führen, die durch Ummontage des Stromabnahmemoduls behoben werden kann. Die Verpolung kann aber auch eine Beschädigung an dem Gerät zur Folge haben. Maßnahmen, um Fehler bei der Montage und Handhabung der Stromschiene bzw. Streifenleitung, einschließlich einer Verpolung und/oder einer versehentlichen Kurzschließung der Stromleiter, zu vermeiden, wären erwünscht.

Ausgehend hiervon ist es Aufgabe der Erfindung, ein Hänge- und/oder Regalsystem mit einem Elektrifizierungssystem zu schaffen, das es ermöglicht, elektrische Geräte an unterschiedlichen Trägerelementen des Hänge- und/oder Regalsystem zu integrieren, das einfach und kostengünstig aufgebaut ist und zur Verwendung mit metallenen Regalwandelementen besonders geeignet ist. Insbesondere sollte das Hänge- und/oder Regalsystem mit dem Elektrifizierungssystem vorzugsweise eine aufwandsarme Einrichtung der Elektrifizierung und eine leichte und sichere Herstellung einer korrekten elektrischen Verbindung beim Montieren, Ein- oder Umhängen von Trägerelementen an dem Hänge- und/oder Regalsystem an verschiedenen Positionen ermöglichen.

Diese Aufgabe wird durch ein Hänge- und/oder Regalsystem mit den Merkmalen des Anspruchs 1 gelöst. Besonders vorteilhafte Ausführungsformen sind Gegenstand der Unteransprüche.

Gemäß der Erfindung ist ein Hänge- und/oder Regalsystem mit wenigstens einem Wandelement, einem Trägerelement und einem Elektrifizierungssystem geschaffen. Das Wandelement ist aus einem magnetischen oder magnetisierbaren Material ausgebildet und im Wesentlichen vertikal angeordnet. Das Trägerelement ist zur Halterung von Gegenständen eingerichtet und an dem Hänge- und/oder Regalsystem montierbar.

Das Elektrifizierungssystem weist eine Streifenleitung und ein Stromabnahmemodul auf. Die Streifenleitung weist einen bandförmigen Träger und wenigstens zwei in dem Träger, längs dessen und im Abstand zueinander angeordnete elektrische Leiter auf, die elektrischen Strom leiten können. Der Träger weist eine Rückseite zur Montage an dem Wandelement des Hänge- und/oder Regalsystems und eine Vorderseite auf, durch die die wenigstens zwei elektrischen Leiter von außen zugänglich sind. Der Träger ist einstückig aus einem magnetischen und elektrisch isolierenden Material ausgebildet. Die Streifenleitung besteht nur aus dem Träger und den darin eingebetteten elektrischen Leitern. Die Streifenleitung ist dazu eingerichtet und bestimmt, mit ihrer Rückseite unmittelbar auf einem Wandelement, das aus einem magnetischen oder magnetisierbaren Material ausgebildet ist, des Hänge- und/oder Regalsystems angebracht und alleine durch die magnetische Haltekraft des magnetischen bandförmigen Trägers der Streifenleitung an dem Wandelement gehalten zu sein. Das Stromabnahmemodul weist ein Gehäuse, das einen Innenraum definiert, und wenigstens zwei Abgriffkontakte zur Kontaktierung der wenigstens zwei elektrischen Leiter der Streifenleitung auf. Die Abgriffkontakte sind in dem Innenraum des Gehäuses gelagert und ragen abschnittsweise über eine Stirnfläche des Gehäuses aus diesem nach außen heraus. Die Abgriffkontakte sind derart federnd eingerichtet und angeordnet, dass sie durch eine externe Kraft in das Gehäuse weiter hinein und bei Ausbleiben der externen Kraft durch die Federkraft aus dem Gehäuse weiter heraus drückbar sind.

Die Streifenleitung des Elektrifizierungssystems ist, vorzugsweise in einer im Wesentlichen senkrechten Ausrichtung, mit ihrer Rückseite flächig auf dem Wandelement angebracht und alleine durch die magnetische Haftkraft des magnetischen bandförmigen Trägers der Streifenleitung an dem Wandelement gehalten. Die Streifenleitung ist über Anschlussmittel mit einer elektrischen Energiequelle, vorzugsweise einer Niedervolt-Gleichspannungsquelle verbindbar oder verbunden. Das Stromabnahmemodul ist an dem bandförmigen Träger der Streifenleitung lösbar befestigbar, wobei im befestigten Zustand des Stromabnahmemoduls die wenigstens zwei Abgriffkontakte des Stromabnahmemoduls in Bezug auf ihre unbelastete Ruhestellung in das Gehäuse eingedrückt und durch die Federkraft nach außen, in sicheren leitenden Kontakt mit den zugehörigen elektrischen Leitern vorgespannt sind, um eine Stromentnahme von diesen zu ermöglichen.

Das Elektrifizierungssystem des erfindungsgemäßen Hänge- und/oder Regalsystems verwendet somit keine Schlitzträger, Trägerprofilschienen oder dgl., um darin elektrische Leiter zu integrieren. Vielmehr wird eine bahn- oder streifenförmige Stromleitung unmittelbar auf eine Vorderfläche einer Rückwand oder eines gesonderten Wandelementes des Hänge- und/oder Regalsystems vorzugsweise in vertikaler Anordnung montiert. Die Streifenleitung ist zur Anbringung an magnetische oder magnetisierbare metallene Wandelemente, z.B. aus Eisen, Eisenlegierungen, Stahl, etc., wie sie bei Hänge- und/oder Regalsystemen weit verbreitet sind, besonders geeignet, weil ihr magnetischer Träger eine direkte Montage an derartigen Wandelementen allein durch die magnetische Haftkraft, ohne irgendwelche zusätzlichen Hilfsmittel, wie Klebebänder, Schrauben oder dgl., ermöglicht. Das Material des Trägers der Streifenleitung ist erfindungsgemäß ferner elektrisch isolierend, so dass die elektrischen Leiter unmittelbar in dem Träger eingebettet sein können, ohne dass zusätzliche Isolatorelemente oder -schichten erforderlich oder vorhanden sind, um die Leiter gegen den Träger und/oder gegeneinander elektrisch zu isolieren. Indem der Träger so mehrere Funktionen erfüllt, z.B. eine vereinfachte direkte Montage an einer Metallwand ermöglicht, der Streifenleitung strukturellen Halt bietet, eine Haltebasis für die elektrischen Leiter bereitstellt und für die erforderliche elektrische Isolierung der Stromleiter sorgt, können weitere Materialien und Mittel hierfür eingespart werden. Die Streifenleitung besteht nur aus dem Träger und den darin eingebetteten elektrischen Leitern.

In bevorzugten Ausführungsformen kann der bandförmige Träger der Streifenleitung aus einem permanentmagnetischen Kunststoffmaterial bestehen. Hierzu sind vielfältige derartige Materialien, die hier geeignet und erhältlich sind, wie nachstehend angegeben, bekannt. Ein Fachmann wird aber auch heutzutage bekannte Nichtkunststoffe, wie etwa Keramiken, z.B. auf Basis von Nickeloxid, oder andere künftig entwickelte Werkstoffe, die sowohl magnetisch als auch elektrisch isolierend und hier verwendbar sind, erkennen und berücksichtigen.

Das permanentmagnetische Kunststoffmaterial kann z.B. in einen Kunststoffbinder eingebettetes pulverförmiges Permanentmagnetmaterial aufweisen. Der Kunststoffbinder kann insbesondere ein thermoplastischer Binder, vorzugsweise auf Basis von Polyethylen (PE), insbesondere chloriertem Polyethylen (CPE), Polyamid (PA) oder Polyphenylsulfid (PPS), oder ein Duroplast, vorzugsweise auf Epoxidharzbasis, sein. Das Permanentmagnetmaterial ist vorzugsweise ein Hartferrit, insbesondere Barium- oder Strontiumferrit. Es könnten auch Seltenerdmetalle, wie etwa Samarium-Cobalt (SmCo) oder Neodym-Eisen-Bor (NdFeB) und deren Leigerungen, oder Alnico (AlNiCo) - Legierungen (Legierungen von Eisen mit Aluminium, Nickel und Cobalt sowie Kupfer) für das Permanentmagnetmaterial verwendet werden, sofern deren Konzentration und Verteilung passend gewählt ist, um bei den hier vorgesehen Anwendungen, insbesondere zur Gleichspannungsenergieversorgung der Hänge- und/oder Regalsysteme im Niedervoltbereich (z.B. bei 12 Volt oder 24 Volt Gleichspannung) eine hinreichende elektrische Isolierung der elektrischen Leiter gegen die metallene Rückwand des Hänge- und/oder Regalsystems wie auch gegeneinander sicherzustellen. Der bandförmige Träger kann besonders bevorzugt im Extrudier-, Spritzguss- oder im Formpressverfahren hergestellt sein.

In vorteilhaften Ausführungsformen eines jeden beliebigen vorstehend erwähnten Hänge- und/oder Regalsystems kann die Rückseite des bandförmigen Trägers eine flache Rückfläche aufweisen, die eine flächige Montage an einem Wandelement ermöglicht und die magnetische Haftung fördert. Der bandförmige Träger kann wenigstens zwei längs des Trägers, im Abstand und parallel zueinander verlaufende Schlitze aufweisen. In den Schlitzen können die wenigstens zwei Leiter oder Leiterbahnen aufgenommen sein, die vorzugsweise aus Neusilber oder auch aus Kupfer oder einem anderen gut leitfähigen Material ausgebildet und zur Niederspannungseinspeisung geeignet sind.

Die elektrischen Leiter können in den Schlitzen des Trägers gegenüber der äußeren Oberfläche des Trägers bündig eingelassen oder vorzugsweise leicht zurückversetzt aufgenommen sein, um einen gewissen Schutz gegen Kurzschlüsse und gegen versehentliche Berührung der Leiter zu bieten.

In einer Weiterbildung der Streifenleitung können Durchtrittsspalte in der Vorderseite der Trägers, die Zugang zu den elektrischen Leitern bieten, durch Abdeckmittel abgedeckt bzw. im Wesentlichen verschlossen sein, um einen zusätzlichen Berührungsschutz und Kurzschlussschutz zu schaffen. Die Abdeckmittel können vorzugsweise einstückig an dem Träger angeformt und derart nachgiebig ausgebildet sein, dass sie bei Belastung durch die federnd vorgespannten Abgriffkontakte zumindest lokal öffnen, um die Abgriffkontakte zu den elektrischen Leitern hindurchtreten zu lassen. In einer besonders vorteilhaften Ausführungsform können die Abdeckmittel durch elastisch verbiegbare Lippen gebildet sein, die sich ausgehend von den gegenüberliegenden Rändern eines Durchtrittsspaltes im Wesentlichen bündig mit der Vorderfläche des Trägers aufeinander zu erstecken und deren freie Enden einander berühren oder annnähernd berühren. Bei Belastung durch eine äußere Kraft, z.B. durch die Abgriffkontakte, können die Lippen wegklappen, um Zugang zu dem jeweiligen elektrische Leiter zu schaffen.

Vorzugsweise können die wenigstens zwei elektrischen Leiter in dem Träger nur durch Formschluss aufgenommen und gehaltert sein. Bspw. können im Querschnitt rechteckige Schlitze in dem Träger und hierzu passende, im Querschnitt rechteckige Leiter vorgesehen sein. Die Leiter können von einem Längsende der Streifenleitung aus in die Schlitze eingezogen und darin unverlierbar gehalten werden. Zusätzliche Halte- oder Haftmittel sind nicht erforderlich, wenngleich möglich. Die Streifenleitung ist vorzugsweise frei von Klebemitteln, mechanischen Sicherungsmitteln und zusätzlichen Isoliermitteln.

Prinzipiell kann das Stromabnahmemodul des Elektrifizierungssystems zur Befestigung an einem Trägerelement eines Hänge- und/oder Regalsystems eingerichtet sein. Bevorzugterweise weist das Stromabnahmemodul jedoch Befestigungsmittel zur Befestigung an der Streifenleitung auf. Das Stromabnahmemodul kann dann von dem Trägerelement unabhängig konstruiert sein.

In einer vorteilhaften Ausführungsform weisen die Befestigungsmittel zur Befestigung an der Streifenleitung Flügelelemente auf, die an dem Gehäuse integral angeformt und nach Art zweiseitiger Hebel ausgebildet sind. Die Flügelelemente sind über als Anlenkstellen dienende Stege an gegenüberliegenden Seitenflächen des Gehäuses verschwenkbar angebracht, so dass Vorderarme der Flügelelemente, die über die Stirnfläche des Gehäuses hinausragen, und Hinterarme der Flügelelemente definiert sind, die im Bereich und entlang der Seitenflächen des Gehäuses des Stromabnahmemoduls verlaufen.

Die Hinterarme der Flügelelemente können eingerichtet sein, um von Hand ergriffen und gegen das Gehäuse des Stromabnahmemoduls oder von diesem weg verschwenkt zu werden, um dadurch die Vorderarme um eine längs der Stege definierte Achse zu verschwenken. Ferner können die Vorderarme eingerichtet sein, um durch Verschwenkung mit ihnen zugeordneten Abschnitten des bandförmigen Trägers in Eingriff zu kommen, um das Stromabnahmemodul an diesem zu sichern, und außer Eingriff zu kommen, um das Stromabnahmemodul von dem Träger abnehmen zu können. Dies unterstützt eine einfache, schnelle und intuitive Handhabung zur Sicherung des Stromabnahmemoduls an der Streifenleitung. Die Flügelelemente können in Bezug auf die Seitenflächen des Stromabnehmergehäuses leicht schräggestellt sein, um die Handhabung weiter zu erleichtern.

Für eine einfache und sichere Eingriffsverbindung können an der Vorderseite des bandförmigen Trägers seitlich wegragende Eingriffsleisten angeformt sein, die längs der Streifenleitung verlaufen, während an den Vorderarmen der Flügelelemente Eingriffshaken oder -klauen angeformt sein können, die passend gestaltet sind, um die Eingriffsleisten zu hintergreifen bzw. klemmend zu umgreifen. Das Stromabnahmemodul kann dann leicht und schnell auf den Träger aufgeklipst werden.

In bevorzugten Ausführungsformen eines beliebigen vorstehend erwähnten Hänge- und/oder Regalsystems kann das Gehäuse des Stromabnahmemoduls gemeinsam mit den Flügelelementen einstückig, vorzugsweise aus Kunststoff, z.B. im Spritzgussverfahren oder durch additive Fertigung, hergestellt sein. Das Gehäuse kann wenigstens eine Durchtrittsöffnung für die Abgriffkontakte an der Stirnfläche des Gehäuses und wenigstens einen Ausgangsanschluss mit wenigstens einem Paar Anschlusskontakte aufweisen. Die Anschlusskontakte sind mit den Abgriffkontakten elektrisch verbunden und von der Außenseite des Gehäuses aus zugänglich, um mit Anschlusskontakten einer Verbindungsleitung zur Versorgung eines elektrischen oder elektronischen Gerätes an einem Hänge- und/oder Regalsystem verbunden zu werden. Der wenigstens eine Ausgangsanschluss kann zweckmäßigerweise als eine Steckverbindereinrichtung, vorzugsweise in Form einer Steckerbuchse mit Kontaktstiften, ausgebildet sein.

In jedem beliebigen vorstehend erwähnten Hänge- und/oder Regalsystem können die Abgriffkontakte einfach durch umgebogene erste Endabschnitte von Drahtstücken gebildet sein, die durch die wenigstens eine Durchtrittsöffnung des Stromabnehmergehäuses hindurchtreten, wobei die Drahtstücke ausgehend von den Abgriffkontakten zurück zu dem Gehäuse, bspw. schräg verlaufen, vorzugsweise mehrfach gebogen und mit ihren zweiten Endabschnitten im Innern des Gehäuses fixiert sind. Die Drahtstücke können derart federelastisch sein, dass die Abgriffkontakte bei einer Belastung durch eine externe Kraft in das Gehäuse vollständig hinein verschwenkbar sind und bei Entlastung eigenelastisch wieder aus dem Gehäuse herausschwenken.

Die Drahtstücke können jeweils einen Abschnitt, z.B. den zweiten Endabschnitt, aufweisen, der in passenden Lagerabschnitten im Innern des Gehäuses verliersicher gehaltert ist. Die freien Enden der zweiten Endabschnitte der Drahtstücke können die Anschlusskontakte, z.B. Kontaktstifte, eines von außen zugänglichen Steckverbinder-Ausgangsanschlusses bilden.

In einer modifizierten Ausführungsform des Stromabnahmemoduls kann das Gehäuse zwei oder mehrere von außen zugängliche Steckverbinder-Ausgangsanschlüsse mit jeweils wenigstens einem ersten und einem zweiten Anschlusskontakt, z.B. Kontaktstift, aufweisen. In dem Innenraum des Stromabnahmemoduls kann eine Platine angeordnet sein, die wenigstens eine erste und eine zweite Leiterbahn aufweist. Die Drahtstücke und die Ausgangskontakte können an der Platine befestigt und angeschlossen sein, um mehrere parallele Stromkreise zu bilden. D.h., erste Anschlusskontakte aller Steckverbinder-Ausgangsanschlüsse können über eine von der wenigstens einen ersten und zweiten Leiterbahn mit demjenigen einen der Drahtstücke leitend verbunden sind, das zum Stromabgriff von einem ersten Leiter der Streifenleitung, z.B. mit einer ersten Polarität, bestimmt ist, während zweite Anschlusskontakte aller Steckverbinder-Ausgangsanschlüsse über eine andere von der wenigstens einen ersten und zweiten Leiterbahn mit demjenigen anderen der Drahtstücke leitend verbunden sind, das zum Stromabgriff von einem zweiten Leiter der Streifenleitung, z.B. mit einer zweiten Polarität, bestimmt ist. Damit können zwei oder mehrere elektrische Geräte über ein einziges Stromabnahmemodul parallel an die Streifenleitung angeschlossen werden.

In vorteilhaften Weiterbildungen des Hänge- und/oder Regalsystems einer beliebigen der vorstehend erläuterten Art können die Streifenleitung und das Stromabnahmemodul komplementäre Formgestaltungsmerkmale aufweisen, die einen mechanischen Verpolungsschutz bieten. Insbesondere können die komplementären Formgestaltungsmerkmale derart eingerichtet sein, dass sie eine Anbringung des Stromabnahmemoduls an der Streifenleitung nur in einer vorgegebenen zulässigen Ausrichtung gestatten, in der die Abgriffkontakte jeweils mit einem fest zugeordneten Leiter der Streifenleitung, z.B. einem Gleichspannungsversorgungs-Leiter einer bestimmten Polarität, in Kontakt gelangen, während sie eine Anbringung in einer umgekehrten Ausrichtung, in der die Abgriffkontakte jeweils mit dem anderen Leiter der Streifenleitung, z.B. einem Gleichspannungsversorgungs-Leiter mit umgekehrter Polarität, in Kontakt gelangen würden, verhindern. Eine Falschpolung eines mit Gleichspannung beschalteten elektrischen Gerätes und damit verbundene Funktionsprobleme oder Beschädigungen können wirksam vermieden werden.

In einer vorteilhaften Realisierung des Verpolungsschutzes können die Formgestaltungsmerkmale eine in der Vorderseite des bandförmigen Trägers ausgebildete, gegenüber der Vorderfläche vertiefte Nut, die längs der Streifenleitung parallel zu den elektrischen Leitern verläuft, und einen zugehörigen Vorsprung, z.B. in Form einer länglichen vorspringenden Rippe, aufweisen, der an der Stirnfläche des Stromabnahmemoduls vorzugsweise integral ausgebildet ist. Der Vorsprung ist passend bemessen und angeordnet, um in die Nut hineinzuragen, wenn das Stromabnahmemodul an der Streifenleitung in einer korrekten Ausrichtung in Bezug auf diese angebracht ist. Eine umgekehrte Konfiguration mit einer Nut an dem Stromabnahmemodul und einem Vorsprung an dem Träger der Streifenleitung sowie andere komplementäre Gestaltungen, z.B. Verformungen, zum Verpolungsschutz sind ebenfalls möglich.

Das Wandelement des Hänge- und/oder Regalsystems kann eine an wenigstens einer Stütze des Hänge- und/oder Regalsystems montierte Rückwand oder ein dediziertes Wandelement sein, das an einer Stütze, vorzugsweise einer geschlitzten Schiene des Hänge- und/oder Regalsystems montiert und lediglich dazu bestimmt ist, die Streifenleitung zu tragen. Das Wandelement kann im Einsatz im Wesentlichen vertikal, bedarfsweise leicht geneigt gegenüber der Vertikalen bspw. an Regalschienen oder sonstigen Stützträgern des Hänge- und/oder Regalsystems angeordnet sein. Das Wandelement kann auch geknickt, gebogen und in sonstiger Weise uneben ausgebildet sein. Das Wandelement ist vorzugsweise aus einem ferromagnetischen Metall, z.B. Eisen, Nickel, Cobalt, ferromagnetischem Stahl, Legierungen von diesen oder Kombinationen aus diesen hergestellt.

Das Trägerelement dient zur Aufhängung, Auflegung oder sonstigen Halterung von Gegenständen, wie Präsentationswaren oder sonstigen Sachen, und kann als ein Tablar, ein Fachboden, ein Korb oder auch als ein Tragarm eingerichtet sein. Das Trägerelement ist an dem Hänge- und/oder Regalsystem vorzugsweise lösbar und in unterschiedlichen Höhen an dem Wandelement, an einer Stütze, z.B. einer Regalschiene, oder an einem sonstigen Element des Hänge- und/oder Regalsystems montierbar. An dem Trägerelement kann ein elektrisches oder elektronisches Gerät, insbesondere eine Leuchte, angeordnet sein, das über das Elektrifizierungssystem mit Energie versorgt werden kann.

Die Streifenleitung des Elektrifizierungssystems ist je nach Wandelement in einer im Wesentlichen senkrechten Ausrichtung mit ihrer Rückfläche flächig auf dem Wandelement montiert. Die Montage und ein sicherer Halt der Streifenleitung an dem Wandelement werden allein durch das magnetische Material des Trägers der Streifenleitung bewerkstelligt. Hierzu sind keine zusätzlichen mechanischen Sicherungs- oder Haftmittel, wie Klebebänder, Schrauben, Nägel, Tackerklammern oder dgl. erforderlich oder vorgesehen. Die elektrische Energiequelle ist vorzugsweise eine Niedervolt-Gleichspannungsquelle, z.B. mit einer Nennspannung von 12 Volt oder 24 Volt.

Das Stromabnahmemodul des Elektrifizierungssystems weist vorzugsweise eine Befestigungseinrichtung zur formschlüssigen und gegebenenfalls kraftschlüssigen Befestigung an dem Träger der Streifenleitung, vorzugsweise die oben erwähnten Flügelelemente zum Aufklipsen auf diese, auf. Die Befestigungseinrichtung kann vorteilhafterweise mit dem Stromabnahmemodul integral ausgebildet sein. Das Stromabnahmemodul kann von dem Trägerelement des Hänge- und/oder Regalsystems unabhängig sein. Die Abgriffkontakte des Stromabnahmemoduls sind derart positioniert und ragen derart aus dem Gehäuse nach außen heraus, dass sie bei einer Montage des Stromabnahmemoduls an der Streifenleitung mit den wenigstens zwei elektrischen Leitern der Streifenleitung an dem Wandelement in Kontakt gelangen, in das Gehäuse hinein verschwenkt und im montierten Zustand durch die Federkraft nach außen, in sicheren leitenden Kontakt mit den zugehörigen elektrischen Leitern gedrückt werden, um eine leitende Verbindung zur Stromentnahme von diesen zu schaffen.

Das Hänge- und/oder Regalsystem kann eine beliebige Anzahl verschiedenartiger Trägerelemente aufweisen, die in unterschiedlicher Höhe an dem Hänge- und/oder Regalsystem durch Einhängen, Anschrauben oder in sonstiger Weise montiert werden können, wobei der elektrische Anschluss für an den Trägerelementen vorgesehene elektrische Geräte einfach durch Anbringen des Stromabnahmemoduls an der Streifenleitung geschaffen wird.

In einer besonders bevorzugten Ausführungsform eines beliebigen vorstehend erwähnten Hänge- und/oder Regalsystems kann die magnetische Haftkraft des bandförmigen Trägers der Streifenleitung derart bemessen sein und Mittel zur Befestigung, bspw. zum Aufklipsen, und zur Halterung des Stromabnahmemoduls an der Streifenleitung können derart eingerichtet sind, dass bei Ausübung einer das Stromabnahmemodul von der Streifenleitung wegziehenden externen Kraft einer vorgegeben Mindeststärke das Stromabnahmemodul von der Streifenleitung gelöst, z.B. abgeklipst wird, ohne beschädigt zu werden und ohne die Streifenleitung von dem Wandelement des Hänge- und/oder Regalsystems wegzureißen. Z.B. können hierzu passend abgeschrägte oder abgerundete Ecken der Eingriffshaken an den Flügelelementen des Gehäuses des Stromabnahmemoduls vorgesehen sein, die mit zugehörigen abgeschrägten oder abgerundeten Abschnitten an den Eingriffsleisten des bandförmigen Trägers zusammenwirken. Jedenfalls kann ein unbeabsichtigtes Wegreißen der Streifenleitung von dem Wandelement des Hänge- und/oder Regalsystems verhindert werden, wenn versehentlich an dem Stromabnahmemodul oder an einem daran angeschlossenen Stromkabel stark gezogen wird.

Ebenso können Abschnitte an den Befestigungsmitteln, z.B. den Eingriffshaken und den Eingriffsleisten, derart passend zueinander abgeschrägt oder abgerundet sein, dass das Stromabnahemodul allein durch Andrücken gegen die Streifenleitung an dieser befestigt werden kann, ohne die Flügelelemente manuell verschwenken zu müssen. Die Flügelelemente können beim Andrücken gegen den Träger der Streifenleitung von sich aus ausweichen, die Eingriffsleisten überwinden und sie hintergreifen.

Im Übrigen wird hinsichtlich der Wirkungen, Vorteile und Weiterbildungen des Hänge- und/oder Regalsystems auf die vorstehenden Ausführungen zu dem Elektrifizierungssystem gemäß dem ersten Aspekt verwiesen, die hier gleichermaßen gelten.

Das erfindungsgemäße Hänge- und/oder Regalsystem mit dem Elektrifizierungssystem ist einfach aufgebaut und ermöglicht es, elektronische Geräte einfach und kostengünstig darin zu integrieren, zu handhaben und zu betreiben. Strom und/oder elektrische Daten können über die elektrischen Leiter herangeführt werden, und der notwendige elektrische Anschluss wird bei der Montage des Stromabnahmemoduls an beliebiger Stelle der Streifenleitung schnell und einfach hergestellt. Der Materialaufwand ist äußerst gering. Die Anbringung und Wiederanbringung der magnetischen Streifenleitung an einer metallenen Rückwand erfolgt extrem einfach und schnell. Die Erfindung ermöglicht es, aufwandsarm und schnell Hänge-, Regal- oder Präsentationswände nach beliebigen individuellen Gestaltungs- und Ästhetikwünschen mit hoher Flexibilität aufzubauen. Dabei ist die Erfindung nicht auf die bevorzugte Anwendung zum Aufbau von Verkaufsräumen und Messeständen beschränkt. Sie lässt sich auch für Wohnzwecke, zum Einrichten von Küchen und Bädern, zum Aufbau von Büros, für unterschiedliche Möbelstücke und dgl. verwenden. Das Elektrifizierungssystem kann auch leicht in bestehende Hänge- und/oder Regalsystemen nachträglich integriert werden.

Weitere vorteilhafte Einzelheiten von Ausführungsformen der Erfindung ergeben sich aus Unteransprüchen, der Zeichnung sowie der zugehörigen Beschreibung. In der Zeichnung sind Ausführungsbeispiele des Gegenstandes der Erfindung dargestellt. Es zeigen:
Figuren 1 und 2 einen Ausschnitt eines Hänge- und/oder Regalsystems, in dem die vorliegende Erfindung verkörpert sein kann, in stark vereinfachter perspektivischer Darstellung, mit Blick von oben bzw. von unten auf einen Fachboden;
Figuren 3 bis 5 eine Streifenleitung eines Elektrifizierungssystems zur Verwendung in dem Hänge- und/oder Regalsystem nach Fig. 1 gemäß der Erfindung, in vereinfachter Draufsicht, in ausschnittsweiser perspektivischer Darstellung bzw. in einer Ansicht von oben;
Figuren 6 und 7 Perspektivansichten eines Stromabnahmemoduls des Elektrifizierungssystems gemäß einer ersten Ausführungsform der Erfindung, mit Blick auf die Rückseite bzw. die Vorderseite des Stromabnahmemoduls;
Figuren 8 und 9 Draufsichten von oben bzw. von unten auf das Stromabnahmemodul gemäß der ersten Ausführungsform nach Figur 5 und 7, in vereinfachter Darstellung;
Figur 10 ein Drahtstück zur Bereitstellung eines Abgriffkontaktes für das Stromabnahmemodul gemäß der ersten Ausführungsform nach Figur 5-9, in vereinfachter Seitendarstellung;
Figuren 11 und 12 das Stromabnahmemodul gemäß der ersten Ausführungsform nach Figur 5-9 in einem an die Streifenleitung montierten Zustand, im Längsschnitt bzw. in einer Draufsicht von oben, in vereinfachter Darstellung;
Figuren 13 und 14 weitere Details des Stromabnahmemoduls gemäß der ersten Ausführungsform nach Figur 6-12 in einem Zustand während einer Montage an der Streifenleitung bzw. einer Demontage von dieser, in einer Draufsicht von oben, in stark vereinfachter Darstellung;
Figuren 15 und 16 Perspektivansichten eines Stromabnahmemoduls für das Elektrifizierungssystem nach Figur 1-5 gemäß einer weiteren Ausführungsform der Erfindung, mit Blick auf die Rückseite bzw. die Vorderseite des Stromabnahmemoduls;
Figur 17 eine Platine zur Bereitstellung von Abgriffkontakten zur Verwendung bei dem Stromabnahmemodul gemäß der weiteten Ausführungsform nach Figur 15 und 16, in vereinfachter Perspektivdarstellung;
Figur 18 das Stromabnahmemodul gemäß der weiteren Ausführungsform nach Figur 15-17 in einem an die Streifenleitung montierten Zustand, in vereinfachter Querschnittsdarstellung, und
Figuren 19-21 eine weitere Ausführungsform einer Streifenleitung eines Elektrifizierungssystems zur Verwendung in dem Hänge- und/oder Regalsystem nach Fig. 1 in Verbindung mit einem beliebigen der Stromabnahmemodule nach Figur 6-18, in ausschnittsweiser perspektivischer Darstellung, in einer Draufsicht von oben und im Querschnitt mit daran angebrachtem Stromabnahmemodul, stark vereinfacht.

Fig. 1 zeigt in einer stark vereinfachten, auszugsweisen Perspektivdarstellung ein Regalsystem 1, das bspw. zur Präsentation von Waren in Ladenräumen, auf Messeständen oder dgl. verwendet werden kann. Das System 1 stellt nur ein Beispiel für ein erfindungsgemäßes Hänge- und/oder Regalsystem 1 dar, das auch im häuslichen Bereich oder in Büros zum Aufhängen von Artikeln, Kleinmöbeln oder dgl. und zum Aufbewahren von Gegenständen verwendet werden könnte. Das beispielhafte Regalsystem 1 weist hier zwei im Abstand und parallel zueinander angeordnete, im Einsatz mit ihrer Längsrichtung vertikal ausgerichtete Regalschienen 2a, 2b auf, die der Halterung unterschiedlicher Trägerelemente des Hänge- und/oder Regalsystems 1 dienen. Die Regalschienen 2a,b können über geeignete, hier nicht näher veranschaulichte Stützen auf einem Boden eines Ausstellungsraums aufgestellt oder im Falle eines Wandregals direkt oder über geeignete Aufhängevorrichtungen an einer vertikalen Wand eines Raums angebracht sein. Die Regalschienen 2a,b weisen auf ihrer in Fig. 1 dem Betrachter zugewandten Vorderseite eine oder hier zwei Reihen von Lochungen oder durchgehenden Schlitzen 3 auf, die in Längsrichtung der Regalschiene 2a,b in gleichmäßigem Abstand angeordnet sind und der Befestigung von Komponenten des Regalsystems 1 dienen. In Fig. 1 sind an den Regalschienen 2a,b eine Rückwand 4 und ein Fachboden 6 als ein beispielhaftes Trägerelement des Regalsystems 1 befestigt.

Die Rückwand 4 verläuft in Fig. 1 zwischen den beiden dargestellten Regalschienen 2a,b und verbindet diese miteinander. Die Rückwand 4 kann über hier nicht näher dargestellte hakenförmige Eingriffselemente, die in innere Reihen der Schlitze 3 der Regalschienen 2a,b eingreifen, daran befestigt sein. Die Rückwand 4 könnte aber auch in anderer Weise, bspw. durch Anschrauben, auch an den Seiten der Regalschienen 2a,b befestigt sein. Die Rückwand 4 könnte auch unmittelbar an einer vertikale Wand eines Raumes befestigt sein.

Die Rückwand 4 ist erfindungsgemäß im Einsatz im Wesentlichen vertikal angeordnet. Sie ist eben, mit einer flachen Vorderfläche 5 ausgebildet, obwohl diese bevorzugte Ausführungsform nicht zwingend erforderlich ist. Die Rückwand 4 könnte auch geknickt, gebogen und in sonstiger Weise uneben ausgebildet sein.

Die Rückwand 4 ist aus einem magnetischen oder magnetisierbaren Material, insbesondere Metall hergestellt, so dass ein Magnet an ihr befestigt werden kann. Sie besteht bevorzugterweise aus einem ferromagnetischen Metall, z.B. Eisen, Nickel, Cobalt, ferromagnetischem Stahl, Legierungen von diesen oder Kombinationen aus diesen.

Der Fachboden 6 ist hier ein Tablar, das eine im Wesentlichen ebene Oberseite 7, eine Vorderleiste 8, die an der Vorderkante des Fachbodens 6 angeordnet ist, und eine der Vorderkante gegenüberliegende Hinterkante 9 aufweist, die in der Nähe und entlang der Rückwand 4 verläuft. Wie insbesondere aus Fig. 2 ersichtlich, die eine vereinfachte, vergrößerte Perspektivansicht mit Blick von unten auf den Fachboden 6 zeigt, weist dieser in der dargestellten Ausführungsform eine ebene Unterfläche 11 auf. Der Fachboden 6 kann mit unterschiedlichen Abmessungen z.B. aus Metall, insbesondere Stahl, gefertigt sein, wobei auch Holz, Kunststoffe, und andere Materialien in Frage kommen. Es können optional hier nicht dargestellt Querstreben an der Unterfläche 11 zur Versteifung des Fachbodens 6 vorgesehen sein.

Der Fachboden 6 kann über herkömmliche Winkelkonsolen 13a, 13b, die den Fachboden 6 an dessen Querseiten tragen, an dem Regalsystem 1 in unterschiedlicher Höhe montiert werden. Die Winkelkonsolen 13a,b weisen hierzu in herkömmlicher Weise hakenförmige Fortsätze 14 auf, die in die Schlitze 3 eingehängt werden können. Derartige Winkelkonsolen 13a, 13b sind allgemein bekannt und brauchen hier nicht näher erläutert zu werden. Sie sind auch für die Erfindung als solche nicht wesentlich. Der Fachboden 6 oder ein sonstiges Trägerelement, wie bspw. ein Korb, ein Tragarm oder dgl., könnte in beliebiger Weise, bspw. durch Anschrauben, Verbolzen, durch einfaches Auflegen auf seitliche Trägerleisten und dgl., an einem Hänge- und/oder Regalsystem befestigt werden.

Wie insbesondere aus Fig. 2 ersichtlich, weist der Fachboden 6 eine Leuchte 16, bspw. eine Halogen- oder LED-Leuchte, auf, die hier an der Vorderkante des Fachbodens 6 entlang der Vorderleiste 8 angeordnet und an der Unterfläche 11 montiert ist. Die Leuchte 16 ermöglicht es, auf einem Fachboden darunter präsentierte Ware zu beleuchten und unterschiedliche optische Effekte zu erzielen. Sie kann auch als Beleuchtung in Kleiderschränken oder dgl. dienen. Die Leuchte 16 stellt nur ein beispielhaftes elektrisches oder elektronisches Gerät dar, das an einem Hänge- und/oder Regalsystem 1 vorgesehen sein kann. Bspw. könnte anstelle oder zusätzlich zu der Leuchte 16 auch eine elektronische Anzeige vorgesehen sein, wie sie in Ladengeschäften zur Preisauszeichnung, für Werbezwecke oder dgl. verwendet werden kann. Bevorzugterweise ist die Leuchte oder das Gerät 16 ein elektrisches oder elektronisches Gerät, das mit Gleichspannungsenergie im Niedervoltbereich, bspw. mit einer Gleichspannung von 12 Volt oder 24 Volt, versorgt wird.

Zum Betreiben der Leuchte 16 oder dgl. ist diese über ein Elektrifizierungssystem 17 mit einer hier nicht näher veranschaulichten Stromversorgungseinrichtung, bspw. einem Transformator verbunden, die die geeignete Niederspannung zur Speisung der Leuchte 16 liefert. Das Elektrifizierungssystem 17 bildet eine Schnittstelle zwischen dem elektrischen Gerät 16 an dem Hänge- und/oder Regalsystem 1 und der Niedervolt-Stromversorgungseinrichtung. Zu dem Elektrifizierungssystem 17 gehört im Wesentlichen eine Leitungsanordnung 18, die elektrisch an die Stromversorgungseinrichtung anzuschließen ist, und ein Stromabnahmemodul 19, das die Spannung und den Strom von der Leitungsanordnung 18 abgreift und an die Leuchte 16 weiterleitet. Die Leuchte 16 ist mit dem Stromabnahmemodul 19 über ein Verbindungskabel 21 elektrisch verbunden, das entlang einer Querkante des Fachbodens 6 an dessen Unterfläche 11 geführt und gesichert ist, wie aus Fig. 2 ersichtlich. Das Elektrifizierungssystem 17 ist nachstehend im Zusammenhang mit den Figuren 3 bis 14 näher erläutert.

Fig. 3 zeigt eine Draufsicht von vorne auf eine Leitungsanordnung 18 des Elektrifizierungssystems 17 in vereinfachter Darstellung. Wie ersichtlich, weist die Leitungsanordnung 18 im Wesentlichen eine Streifenleitung 22 auf, die, wie auch aus den Figuren 1 und 2 erkennbar, flächig auf der Vorderfläche 5 der Rückwand 4, vorzugsweise in senkrechter Ausrichtung angebracht wird. Die Streifenleitung 22 ist mit einem Anschlusskabel 23 verbunden, das an seinem anderen freien Ende einen Anschlussstecker 24 zum Anschluss an die Stromversorgungseinrichtung trägt. An der Verbindungsstelle zwischen der Streifenleitung 22 und dem Anschlusskabel 23 ist ein erster Schrumpfschlauch 26 angeordnet, um die Anschlussstelle gegen die Umgebung elektrisch zu isolieren und vor mechanischen Beschädigungen zu schützen. Zum gleichen Zweck ist ein zweiter Schrumpfschlauch 27 an dem in den Figuren 1 und 3 oberen Ende der Streifenleitung 22 vorgesehen. Es versteht sich, dass wenigstens einer der Schrumpfschläuche 26, 27 weggelassen, die Verbindung der Streifenleitung 22 mit dem Anschlusskabel 23 unterschiedlich beschaffen und der Anschlussstecker 24 auch von anderem Typ, als in Fig. 3 dargestellt, sein könnte.

Die Streifenleitung 22 kann eine beliebige Länge aufweisen und bspw. je nach Höhe des Hänge- und/oder Regalsystems 1, insbesondere der Rückwand 4, auch zwei Meter lang oder länger sein. In Fig. 3 ist sie nur ausschnittsweise, unterbrochen dargestellt. Die Streifenleitung 22 ist in weiteren Einzelheiten nachstehend unter Bezugnahme auf die Figuren 4 und 5 erläutert. Fig. 4 zeigt die Streifenleitung 22 in einer vereinfachten perspektivischen Ausschnittsdarstellung, während Fig. 5 sie in einer Draufsicht von oben zeigt.

Unter Verweis auf die Figuren 4 und 5 ist die Streifenleitung 22 eine integrale Anordnung, die einen streifen- oder bahnförmigen Träger 28 und darin eingebettete elektrische Leiter oder Leiterelemente 29a, 29b aufweist. Der Träger 28 ist aus einem magnetischen und isolierenden Material hergestellt. Die magnetischen Eigenschaften des Trägers 28 ermöglichen es, die Streifenleitung 22 allein durch die magnetische Haftkraft, ohne irgendwelche zusätzlichen Hilfsmittel, wie Klebebänder, Schrauben oder dgl., unmittelbar an die magnetische bzw. magnetisierbare metallene Rückwand 4 des Hänge- und/oder Regalsystems 1 zu befestigen. Die isolierenden Materialeigenschaften des Trägers ermöglichen es ferner, die elektrischen Leiter 29a, 29b unmittelbar in dem Träger einzubetten, ohne dass zusätzliche Isolatorelemente oder -zwischenlagen erforderlich oder vorhanden sind, um die Leiter 29a,b gegen den Träger 28 und/oder gegeneinander elektrisch zu isolieren.

Der Träger 28 kann bevorzugterweise aus einem permanentmagnetischen Kunststoffmaterial bestehen, das in einen Kunststoffbinder eingebettetes pulverförmiges Permanentmagnetmaterial aufweist (hier nicht veranschaulicht). Der Kunststoffbinder kann ein thermoplastischer Binder, vorzugsweise auf Basis von Polyethylen (PE), insbesondere chloriertem Polyethylen (CPE), Polyamid (PA) oder Polyphenylsulfid (PPS), oder ein Duroplast, vorzugsweise auf Epoxidharzbasis, sein. Das Permanentmagnetmaterial ist bevorzugterweise ein Hartferrit, insbesondere Barium- oder Strontiumferrit. Es könnte auch eine Samarium-Kobalt(SmCo)-Legierung, eine Neodym-Eisen-Bohr(NdFeB)-Legierung, eine Alnico-Legierung (AlNiCo, Legierung von Eisen mit Aluminium, Nickel und Cobalt) oder ein anderer geeigneter heutzutage bekannter oder künftig entwickelter magnetischer Werkstoff sein, der ausreichende Isolatoreigenschaften aufweist oder behandelt werden kann, um diese zu haben. Das Permanentmagnetmaterial könnte auch in Faserform in einer Kunststoffmatrix eingebettet sein. Der Träger 28 kann im Extrudier-, Spritzguss- oder Formpressverfahren hergestellt und nach dem Herstellungsprozess einseitig mehrpolig dauerhaft aufmagnetisiert werden, um eine verbleibende Remanenz von wenigstens 50 mT, vorzugsweise mehr als 100 mT, zu haben.

Erneut bezugnehmend auf die Figuren 4 und 5 weist der Träger 28 eine im Wesentlichen rechteckige Querschnittsgestalt mit einer Rückseite 31, einer Vorderseite 32 und zwei Schmalseiten 33, 34 auf, die die Rückseite 31 mit der Vorderseite 32 verbinden. Die Rückseite 31 weist eine flache Rückfläche 36 auf, die eine flächige Montage der Streifenleitung 22 an der Rückwand 4 ermöglicht. Die Rückfläche 36 definiert mit einer Vorderfläche 37 des Trägers 28 eine Tiefe des Trägers 28, die deutlich kleiner ist als die Breite des Trägers 28. Durch die geringe Tiefenabmessung und die Zugabe eines geeigneten Materials, z.B. Weichmachers, zu dem Kunststoffbinder kann die Streifenleitung 22 etwas flexibel sein, was deren Handhabung erleichtert und auch eine Anbringung an nicht ebenen Rückwänden ermöglicht. Die Breite des Trägers 28 ist hinreichend, um die Nebeneinanderanordnung der beiden dünnen, bandförmigen elektrischen Leiter 29a,b in geringem Abstand und parallel zueinander längs des Trägers 28 zu ermöglichen.

Die Leiter 29a,b sind dünne Bleche, bevorzugterweise aus Neusilber, obwohl sie prinzipiell aus Kupfer ausgebildet sein können. Die Leiter 29a,b sind in längs des Trägers 28 verlaufenden, zueinander parallelen Schlitzen 38, 39 untergebracht, die im Inneren des Trägers 28 im Abstand zu der Vorderfläche 37 verlaufen. Die Schlitze 38, 39 sind jeweils über schmale Durchtrittsspalte 41, 42, die in der Vorderfläche 37 ausgebildet sind, mit der Außenumgebung verbunden, so dass die Schlitze 38, 39 und die darin angeordneten elektrischen Leiter 29a,b durch die Durchtrittsspalte 41, 42 von außen zugänglich sind. Die Leiter 29a,b sind so gegenüber der Vorderfläche 37 geringfügig zurückversetzt eingelassen, um einen gewissen Schutz gegen ungewollte Berührung oder Kurzschlüsse zu schaffen.

Die elektrischen Leiter 29a,b sind in den Schlitzen 38, 39 lediglich formschlüssig gehalten und weisen eine zu der Form der Schlitze 38, 39 passende Form auf. Im vorliegenden Fall sind die Schlitze 38, 39 und die Leiter 29a,b im Querschnitt im Wesentlichen rechteckig, obwohl andere zusammenpassende Querschnittsformen möglich sind. Die Leiter 29a,b können von einem Ende der Streifenleitung 22 aus in den Träger 28 eingezogen werden und werden darin durch Formschluss gehalten. Es sind vorzugsweise keine Halte- oder Haftmittel zur Fixierung der Leiter 29a,b in dem Träger 28 erforderlich oder vorhanden.

Wie ferner aus den Figuren 4 und 5 hervorgeht, weist der Träger 38 ferner eine Nut 43 auf, die in der Vorderfläche 37 eingerichtet ist und im Abstand und parallel zu den Schlitzen 38, 39 bzw. Durchtrittsspalten 49, 42 verläuft. Die Nut 43 dient dem Verpolungsschutz, wie weiter unten näher erläutert.

Ferner weist der Träger 28 von den Schmalseiten 33, 34 seitlich wegragende Eingriffsleisten 44a, 44b auf, die der Sicherung des Stromabnahmemoduls 19 an der Streifenleitung 22 dienen. Die Übergänge der Eingriffsleisten 44a,b zu der Vorderfläche 37 bilden Abrundungen oder Abschrägungen 46a, 46b, die eine Montage des Stromabnahmemoduls 19 an der Streifenleitung 22 erleichtern. Ebenso sind an der Rückseite der äußeren Ränder der Eingriffsleisten 44a,b weitere Abrundungen bzw. Abschrägungen 47a, 47b vorgesehen, die eine Demontage des Stromabnahmemoduls 19 unterstützen.

Das Stromabnahmemodul 19 gemäß einer ersten Ausführungsform ist in den Figuren 6 bis 14 näher veranschaulicht. Figuren 6 und 7 zeigen vereinfachte Perspektivansichten des Stromabnahmemoduls 19 mit Blick auf dessen Rück- bzw. Vorderseite, während die Figuren 8 und 9 eine Draufsicht auf das Stromabnahmemodul 19 mit Blick auf seine Oberseite bzw. Unterseite, bezogen auf die gewöhnliche Gebrauchsstellung, zeigen. Das Stromabnahmemodul 19 weist ein Gehäuse 48 auf, das im Wesentlichen die Form eines geraden Prismas mit rechteckiger Grundfläche aufweist. Das Gehäuse 48 weist eine vordere Stirnfläche 49, die im Einsatz, wie bspw. in Fig. 2 gezeigt, der Streifenleitung 22 zugewandt und in Fig. 7 sichtbar ist, eine Rückfläche 51, die in Fig. 6 sichtbar ist, eine obere Fläche 52, eine untere Fläche 53 und zwei Seitenflächen 54, 56 auf. Die Gehäusewände 49, 51, 52, 53, 54 und 56 definieren zwischeneinander einen Innenraum 57 des Gehäuses 48.

In der Stirnfläche 49 sind zwei zueinander parallele Durchtrittsöffnungen 58, 59 ausgebildet, die den Innenraum 57 des Gehäuses 48 mit der Außenseite verbinden. Die Durchtrittsöffnungen 58, 59 erstrecken sich längs der Stirnfläche 49 von der Oberseite 52 zu der Unterseite 53. Durch die Durchtrittsöffnungen 58, 59 treten zwei Drahtstücke 61, 62 hindurch, die der Stromabnahme von der Streifenleitung 22 dienen und nachstehend im Zusammenhang mit Fig. 10 näher erläutert sind.

Im Übrigen ist in der oberen Fläche 52 des Gehäuses 48 eine Öffnung 63 ausgebildet, die einen Steckverbinder-Ausgangsanschluss des Stromabnahmemoduls 19 bildet. Der Ausgangsanschluss 63 ist hier nach Art einer Steckerbuchse ausgebildet, die eingerichtet ist, um einen entsprechenden Stecker bspw. des Verbindungskabels 21 (vgl. Fig. 2) passend aufzunehmen.

Außerdem sind an dem Gehäuse 48 zwei Flügelelemente 64, 66 angeformt, die der Montage des Stromabnahmemoduls 19 an der Streifenleitung 22 dienen. Insbesondere ist ein Flügelelement 64, 66 auf jeder der Seitenflächen 54, 56 des Gehäuses 48 angeordnet und vorzugsweise einstückig mit dieser ausgebildet, so dass das gesamte Gehäuse 48 in einem Stück, bspw. aus Kunststoff im Spritzgussverfahren oder durch additive Fertigung hergestellt werden kann. Jedes Flügelelement 64, 66 ist nach Art eines zweiseitigen Hebels ausgebildet und über einen Steg 67 bzw. 68 mit der zugehörigen Seitenfläche 54 bzw. 56 verbunden. Die Stege 67, 68 dienen als Anlenkstellen, um die die Flügelelemente 64, 65 in Bezug auf die Seitenflächen 54, 56 verschwenkbar sind.

Die Stege 67, 68 definieren Vorderarme 69, 71 und Hinterarme 72, 73 der Flügelelemente 64, 66, wobei die Vorderarme 69, 71 sich ausgehend von dem Steg 67, 68 in Richtung der Stirnfläche 49 erstrecken und über diese hinausragen, während die Hinterarme 72, 73 sich von dem Steg 67, 68 aus nach hinten, zu der Rückfläche 51 erstrecken. Die Flügelelemente 64, 66 können in Bezug auf die jeweilige Seitenfläche 54 bzw. 56 leicht schräggestellt sein, was eine Handhabung durch Ergreifen der Hinterarme 72, 73 mit einer Hand erleichtert, um die Flügelelemente 64, 66 verschwenken und die Vorderarme 69, 71 an dem Träger 28 der Streifenleitung 22 anklemmen zu können. Hierzu weisen die Vorderarme 69, 71 jeweils als Eingriffshaken oder -klauen 74, 76 ausgebildete Endabschnitte auf, die in der Lage sind, die Eingriffsleisten 44a, 44b des Trägers 28 der Streifenleitung 22 zu umgreifen und zu hintergreifen. Wie insbesondere aus den Figuren 8 und 9 ersichtlich, weisen die Eingriffshaken 74, 76 der Flügelelemente 64, 66 gerundete Hakenenden 77, 78 auf, die mit den Abrundungen bzw. Abschrägungen 66a, 66b bzw. 67a, 67b des Trägers 28 zusammenwirken können, um eine Montage bzw. Demontage des Stromabnahmemoduls 19 an bzw. von der Streifenleitung 22 zu unterstützen.

Bezugnehmend auf Fig. 10 ist ein Drahtstück 61 veranschaulicht, das zur Stromabnahme in dem Stromabnahmemodul 19 vorgesehen ist. Die Drahtstücke 61, 62 sind als mehrfach gebogene Drahtstücke mit rundem Querschnitt ausgebildet. Sie sind identisch ausgebildet, so dass es genügt, lediglich ein einzelnes von ihnen, z.B. das in Fig. 10 dargestellte Drahtstück 61 näher zu beschreiben und die Beschreibung in gleicher Weise für das Drahtstück 62 gilt. Zum Unterscheiden sind Teile des Drahtstücks 61 zusätzlich mit dem Buchstaben "a" bezeichnet, während diejenigen des Drahtstücks 62 den Zusatzbuchstaben "b" tragen.

Wie aus Figur 10 ersichtlich, weist das Drahtstück 61 einen ersten Endabschnitt 79a auf, der gebogen oder geknickt ist, um einen Abgriffkontakt 81a zu bilden. Ausgehend von dem Abgriffkontakt 81a verläuft das Drahtstück 61 über einen Schrägabschnitt 82a, der über eine erste Biegestelle in einen horizontalen, geraden Zwischenabschnitt 80a übergeht, der wiederum über eine weitere Biegestelle in einen geraden, in Fig. 10 senkrecht nach oben verlaufenden zweiten Endabschnitt 84a übergeht. Wie aus den Figuren 7-9 ersichtlich, ist das Drahtstück 61 in dem Innenraum 57 und an dem Gehäuse 48 derart angeordnet, dass der erste Endabschnitt 79a mit dem Abgriffkontakt 81a und dem Schrägabschnitt 82a aus der Stirnfläche 49 des Gehäuses 48 nach außen herausragt, der waagrechte Zwischenabschnitt 82a entlang und parallel zu der unteren Fläche 53 verläuft und der zweite Endabschnitt 84a von der unteren Fläche 53 aus durch einen darin vorgesehenen Durchbruch 85a hindurch wieder in den Innenraum 57 des Gehäuses 48 hineinragt und sich darin senkrecht nach oben erstreckt. Ein freies Ende 86a des zweiten Endabschnitts 84a bildet einen Anschlusskontaktstift, der in der Öffnung 63 angeordnet und für Anschlusszwecke von der Oberseite aus von außen zugänglich ist.

In entsprechender Weise enthält auch das zweite Drahtstück 62 einen schräg verlaufenden ersten Endabschnitt 79b mit einem an einer Biegestelle oder einem Knick ausgebildeten Abgriffkontakt 81b, einen sich daran anschließenden Schrägabschnitt 82b, einen Zwischenabschnitt 83b und einen zweiten Endabschnitt 84b, dessen freies Ende 86b einen Anschlusskontaktstift bildet, der in der Öffnung 63 des Ausgangsanschlusses des Gehäuses 48 angeordnet und von außen zugänglich ist, wie dies aus Fig. 8 ersichtlich ist. Vorteilhafterweise können die Drahtstücke 61, 62 einfach in dem Gehäuse 48 montiert werden, indem die zweiten Endabschnitte 84a, 84b durch die Durchbrüche 85a, 85b hindurch in den Innenraum 57 eingeschoben werden, bis sie von passenden Lagerabschnitten 90 (vgl. Fig. 11) im Innern des Gehäuses 48 unter leichter Klemmung aufgenommen werden. Die ersten Abschnitte 79a, 79b finden dann von sich in die zugehörigen Durchtrittsöffnungen 58 bzw. 59.

Die Handhabung und Funktionsweise des soweit beschriebenen Elektrifizierungssystems 17 soll nachstehend unter zusätzlicher Bezugnahme auf die Figuren 11 und 12 beschrieben werden. Das Elektrifizierungssystem 17 kann wie folgt verwendet werden:
Es wird angenommen, dass die Leuchte 16 an der Unterfläche des Fachbodens 6 nach Fig. 1 und 2 an dem Hänge- und/oder Regalsystem 1 betrieben werden soll und der Fachboden 6 noch nicht an dem System 1 montiert ist. Sofern noch nicht geschehen, wird die Leitungsanordnung 18 mit der Streifenleitung 22 an einer passenden Stelle eines Wandelementes des Regalsystems 1, bspw. entlang der linken Kante der Rückwand 4 wie in Fig. 1, befestigt. Dies kann in einfacher Weise dadurch geschehen, dass der magnetische Träger 28 der Streifenleitung 22 an der gewünschten Stelle einfach gegen die metallene Rückwand 4 angedrückt wird, wodurch die Streifenleitung 22 bereits ohne weitere Mittel, wie Klebe-, Schraub- oder sonstige Mittel, an der Rückwand 4 angebracht und sicher gehalten wird.

Danach oder zuvor kann die Leuchte 16 über das Verbindungskabel 21, das in die Steckerbuchse 63 des Stromabnahmemoduls 19 eingesteckt wird, mit diesem, genauer gesagt mit den Anschlusskontakten 86a, 86b der Drahtstücke 61, 62 elektrisch leitend verbunden werden, obwohl dies auch später geschehen kann, nachdem das Stromabnahmemodul 19 an der Streifenleitung 22 angebracht worden ist. Das Verbindungskabel 21 kann, wie in Fig. 2 veranschaulicht, an dem Fachboden fixiert werden.

Anschließend kann der Fachboden 6 an dem Regalsystem 1 montiert werden. Hierzu werden in gewohnter Weise die Winkelkonsolen 13a, 13b, auf denen der Fachboden 6 montiert ist, in die Schlitze 3 der Regalschienen 2a, 2b, die der gewünschten Höhe entsprechen, eingehängt. Im Allgemeinen werden die Winkelkonsolen 13a, 13b mit ihren Eingriffshaken 14 in leicht nach unten geneigter Stellung in die Stütze 3 eingeführt und anschließend nach unten verschwenkt, bis sich die Konsolen 13a, 13b gegen die Regalschienen 2a, 2b abstützen und der Fachboden 6 sicher an diesen gehalten ist.

Anschließend kann das Stromabnahmemodul 19 an der Streifenleitung 22 fixiert werden. Hierzu kann ein Benutzer die Flügelelemente 64, 66 des Gehäuses 48 des Stromabnahmemoduls 19 an den Hinterarmen 72, 73 mit der Hand ergreifen und leicht zusammendrücken, um die Vorderarme 69, 71 der Flügelelemente 64, 66 soweit nach außen zu verschwenken, bis die Öffnungsweite zwischen den Eingriffshaken 74, 76 der Flügelelemente 64, 66 gleich oder größer als die Breite des Trägers 28, gemessen zwischen den äußeren Enden der Eingriffsleisten 44a, 44b, ist. Dann kann das Stromabnahmemodul 19 gegen die Streifenleitung 22 angedrückt werden, bis die Eingriffshaken 74, 76 der Flügelelemente 64, 66 die Eingriffsleisten 44a, 44b des Trägers 28 passieren und hintergreifen. Durch Loslassen der Flügelelemente 64, 66 wird der Träger 28 von den Vorderarmen 68, 71 des Stromabnahmemoduls 19 klemmend umgriffen und das Stromabnahmemodul 19 an dem Träger 28 sicher gehalten.

Wenn die Eingriffshaken 74, 76 der Flügelelemente 64, 66 in die Nähe der Eingriffsleisten 44a, 44b gelangen und diese überwinden, kommen gleichzeitig die Abgriffkontakte 81a, 81b, die in dem Ausgangszustand nach Fig. 7 am weitesten über die Stirnfläche 49 des Gehäuses 48 hinaus vorragen, mit den zugehörigen Leitern 29a, 29b in Berührung und werden durch diese gegen die Federkraft der elastischen Drahtstücke 61, 62 in das Gehäuse 48 hinein gedrückt. Durch die leicht geneigte Ausrichtung der ersten Endabschnitte 79a, 79b und der Schrägabschnitte 82a, 82b und die gerundete Form der Abgriffkontakte 81a, 81b werden diese mit nach innen und nach oben weisenden Kraftkomponenten belastet, was dazu führt, dass sie um die Biegestelle zwischen dem Schrägabschnitt 82a, 82b und dem Zwischenabschnitt 83a, 83b herum verschwenkt werden. Die Abgriffkontakte 81a, 81b werden hier nicht wesentlich verbogen, sondern im Wesentlichen als einarmige Hebel um die genannten Biegestellen herum verschwenkt. Jedenfalls können die Abgriffkontakte 81a, 81b durch die Leiter 29a, 29b weiter in das Gehäuse 48 hinein bis zu der in den Figuren 11 und 12 dargestellten Endposition gedrückt werden. Die hebelartige Konfiguration der Abgriffkontakte 81a, 81b ermöglicht relativ groß Hübe, die die Abgriffkontakte 81a, 81b vollführen können.

Mit dem Sichern des Stromabnahmemoduls 19 an der Streifenleitung 22 wird auch gleichzeitig der elektrische Kontakt zwischen den elektrischen Leitern 29a,b der Streifenleitung 22 und den Abgriffkontakten 81a,b hergestellt, wodurch der jeweilige Stromkreis geschlossen wird, zu dem die Drahtstücke 61, 62, die Verbindungsleitung 21 und die Leuchte 16 oder dgl. gehören. Die durch die Elastizität der Drahtstücke 61, 62 bedingte Federkraft drückt die Abgriffkontakte 81a, 81b fest gegen die Leiter 29a,b, so dass ein dauerhafter Kontakt sichergestellt ist, solange das Stromabnahmemodul 19 an der Streifenleitung 22 befestigt ist. Vorteilhafterweise kann das Stromabnahmemodul 19 innerhalb der Reichweite des Verbindungskabels 21 an beliebiger Stelle an der Streifenleitung 22 befestigt werden, um den Stromanschluss zu schaffen. Dies erhöht die Flexibilität gegenüber herkömmlichen Systemen, die nur diskrete Anschlussstellen zulassen.

Soll der Fachboden 6 an einer anderen Stelle an dem Regalsystem 1 eingehängt werden, kann das Stromabnahmemodul 19 schnell von der Streifenleitung 22 gelöst werden, indem die Flügelelemente 64, 66 wieder an den Hinterarmen 72, 73 leicht zusammengedrückt werden, bis die Eingriffshaken 74, 76 die Eingriffsleisten 44a, 44b loslassen und das Stromabnahmemodul 19 von der Streifenleitung 22 abgenommen werden kann. Anschließend kann der Fachboden 6 einfach ausgehängt und woanders wieder eingehängt werden, und das Stromabnahmemodul 19 kann entsprechend der vorstehend erläuterten Prozedur in der Nähe des Fachbodens 6 an der Streifenleitung 22 befestigt werden, um den Stromanschluss für die Leuchte 16 herzustellen.

Im Rahmen der Erfindung sind zahlreiche Modifikationen möglich. Bspw. kann das Gehäuse 48 des Stromabnahmemoduls 19 unterschiedlich ausgebildet werden, weil es von dem Trägerelement des Hänge- und/oder Regalsystems unabhängig ist. Es können nicht nur tablarförmige Trägerelemente, wie der Fachboden 6, sondern auch Trägerarme, Körper oder dgl. verwendet und mit dem Elektrifizierungssystem 17 ausgestattet werden. Die Form des Gehäuses 48 muss nicht an das Trägerelement angepasst sein

Das Hänge- und/oder Regalsystem muss nicht auf Schlitzträgern basieren. Es kann durch ein beliebiges Möbelstück oder eine Präsentationswand gebildet sein, die auch Tragprofilschienen oder Steckhülsen für Trägerelemente verwenden kann. Die Profilschienen oder Steckhülsen dienen jedoch nicht der Elektrifizierung. Erfindungsgemäß ist die Streifenleitung 22 nicht im Innern einer Regalschiene, einer Trägerprofilschiene oder einer Steckhülse angeordnet, sondern flächig auf der Außenseite eines Wandelementes, z.B. an der Rückwand 4 des Hänge- und/oder Regalsystems 1, angebracht und erfindungsgemäß nur durch die Magnetkraft des Trägers 28 der Streifenleitung 22 gehalten, was den Herstellungs- und Montageaufwand deutlich vereinfacht.

Figuren 13 und 14 zeigen weitere Besonderheiten des Elektrifizierungssystems 17, die optional vorgesehen sein können. Figur 13 veranschaulicht einen Fall, wenn versucht wird, das Stromabnahmemodul 19 falsch herum an die Streifenleitung 22 anzubringen und anzuschließen. Bspw. kann die Streifenleitung 22 verkehrt an der Rückwand 4 montiert werden, oder es wird versucht, das Stromabnahmemodul 19 in einer verkehrten Anordnung mit der Streifenleitung 22 derart zu verbinden, dass die Abgriffkontakte 81a, 81b jeweils mit dem elektrischen Leiter 29a bzw. 29b der falschen Polarität in Kontakt gelangen würden. Wie aus Fig. 13 ersichtlich, wird ein derartiger Verpolungsfehler durch den Vorsprung bzw. die längliche Rippe 60 an der Stirnfläche 49 des Gehäuses 48 verhindert, die gegen Bereiche der Vorderfläche 37 des Trägers 28 in Eingriff kommt und ein Sichern des Stromabnahmemoduls 19 in der verkehrten Ausrichtung an der Streifenleitung 22 verhindert. Nur in der korrekten Ausrichtung, wie in Figur 12 veranschaulicht, findet der Vorsprung bzw. die längliche Rippe 60 in die zugehörige Nut 43 in der Vorderfläche 37 des Trägers 28 hinein, so dass die Abgriffkontakte 81a,b mit den Leitern 29a,b in Kontakt gelangen können. Die Nut 43 und die vorspringende Rippe 60 bilden komplementäre Formgestaltungsmerkmale, die eine Falschpolung eines mit Gleichspannung beschalteten elektrischen Gerätes und damit verbundene Funktionsprobleme oder sogar eine Beschädigung an der Leuchte oder dem Gerät 16 wirksam vermeiden können.

Figur 14 zeigt eine weitere vorteilhafte Konfiguration des Elektrifizierungssystems 17. Wird bspw. auf das Stromabnahmemodul 19 eine externe Kraft F derart ausgeübt, dass sie das Stromabnahmemodul 19 von der Streifenleitung 22 wegzuziehen versucht, wenn bspw. versehentlich an dem an dem Stromabnahmemodul 19 angeschlossenen Verbindungskabel 21 gezogen wird, so wird das Stromabnahmemodul 19 ab einer vorgegebenen Mindeststärke der externen Kraft automatisch von der Streifenleitung 22 gelöst oder abgeklipst. Die Abrundungen 47a, 47b an den Eingriffsleisten 44a, 44b wirken dann mit zunehmender Kraft gegen die gerundeten Hakenenden 77, 78 der Vorderarme 69, 71 der Flügelelemente 64, 66 ein, bis die Vorderarme 69, 71 nach außen ausweichen und bei weiterer Ausübung der Kraft F die Eingriffsleisten 44a, 44b überwinden können. Dann kommt das Stromabnahmemodul 19 von der Streifenleitung 22 frei, ohne diese von der Rückwand 4 des Hänge- und/oder Regalsystems 1 wegzureißen. Die magnetische Haftkraft der Streifenleitung 22 an der Rückwand 4 ist hinreichend gewählt, um der maximalen Kraft zu widerstehen, die auf die Streifenleitung 22 einwirkt, wenn das Stromabnahmemodul 19 von der Streifenleitung 22 freikommt.

Es sollte ferner erwähnt werden, dass die Abrundungen bzw. Abschrägungen 46a, 46b an dem Übergang zu der Vorderfläche 37 der Eingriffsleisten 44a, 44b auch eine Montage des Stromabnahmemoduls 19 an der Streifenleitung 22 unterstützen können, indem sie mit den gerundeten Hakenenden 77, 78 der Vorderarme 69, 71 in Eingriff gelangen und diese nach außen verdrängen können, bis die Eingriffshaken 74, 76 die Eingriffsleisten 44a, 44b überwinden, ohne dass die Flügelelemente 64, 66 durch den Benutzer ausreichend nach außen verschwenkt werden.

Weitere Ausführungsformen von Komponenten eines Elektrifizierungssystems 17 sind in den Figuren 15-21 veranschaulicht. Soweit Übereinstimmung mit den vorstehend beschriebenen Ausführungsformen besteht, wird, um Wiederholungen zu vermeiden, unter Zugrundelegung gleicher Bezugszeichen auf die vorstehende Beschreibung verwiesen.

Figuren 15-18 zeigen eine weitere Ausführungsform eines Stromabnahmemoduls 19'. Dieses ist in den Figuren 15 und 16 in einer Perspektivansicht mit Blick auf die Rückseite 51 bzw. die Vorderseite 49 des Gehäuses 48' und in Figur 18 im Querschnitt, geschnitten durch eine horizontale Ebene senkrecht zu der Stirnfläche 49, und im an die Streifenleitung 22 montierten Zustand veranschaulicht. Figur 17 zeigt eine Perspektivansicht einer Platine, die in dem Stromabnahmemodul 19' verwendet wird.

Im Unterschied zu der Ausführungsform gemäß den Figuren 6-14 ist das Stromabnahmemodul 19' gemäß den Figuren 15-18 dazu eingerichtet, mehrere elektrische Verbraucher 16 an ein gemeinsames Stromabnahmemodul 19' anzuschließen. Das Stromabnahmemodul 19'ebenfalls ein Gehäuse 48' auf, das die Form eines geraden Prismas mit einer Stirnfläche 49, einer Rückfläche 51, einer oberen und einer unteren Fläche 52, 53 und Seitenflächen 54, 56 aufweist, wobei jedoch die Stirnfläche 49 hier im Wesentlichen offen ist, so dass eine einzige Durchtrittsöffnung 58' gebildet ist, durch die die Drahtstücke 61', 62' hindurch und aus der Stirnfläche 49 nach außen herausragen, um mit den Leitern 29a, 29b der Streifenleitung 22 in Kontakt zu gelangen. Ferner ist das Gehäuse 48' nach hinten zu der Rückfläche 51 hin durch einen Gehäusefortsatz 87 verlängert, um Platz zur Unterbringung mehrerer, im vorliegenden Fall dreier Steckverbinder-Ausgangsanschlüsse 88, 89, 91 zu schaffen, an die Anschlusskabel von Leuchten oder sonstigen elektrischen Geräten angeschlossen werden können. Diese Ausgangsanschlüsse 88, 89, 91 sind über eine Öffnung 63' von außen zugänglich, die in der Rückfläche 51 ausgebildet ist. Die Steckverbinder-Ausgangsanschlüsse 88, 89, 91 weisen jeweils stiftförmige Kontakte 92a, 92b, 93a, 93b bzw. 94a, 94b auf, die jeweils paarweise einander zugeordnet und übereinander angeordnet sind, um den Anschluss von passenden Steckerbuchsen von Verbindungskabeln 21 zu ermöglichen.

Um die Drahtstücke 61', 62', die dem Stromabgriff an der Streifenleitung 22 dienen, für eine Gleichspannungsversorgung der Leuchten bzw. elektrischen Geräte 16 mit den Anschlusskontakten 92a,b, 93a,b bzw. 94a,b passend zu verbinden, ist eine Platine 96 vorgesehen, die die erforderliche Beschaltung bewerkstelligt. Die Drahtstücke 61', 62' und die Kontaktstifte 92a, 92b, 93a, 93b und 94a, 94b sind an der Platine 96 befestigt und gehalten und mit dieser elektrisch verbunden.

Die Drahtstücke 61', 62' sind den Drahtstücken 61, 62 aus Figur 10 im Wesentlichen ähnlich gestaltet und weisen ebenfalls einen ersten Abschnitt 71a bzw. 71b, einen Abgriffkontakt 81a bzw. 81b, einen sich daran anschließenden Schrägabschnitt 82a bzw. 82b, einen über eine erste Biegestelle mit dem Schrägabschnitt 82a bzw. 82b verbundenen Zwischenabschnitt 83a, 83b, der in Fig. 17 im Wesentlichen waagrecht angeordnet ist, und einen zweiten Endabschnitt 84a' bzw. 84b' auf. Jedoch sind die zweiten Endabschnitte 84a' und 84b' hier seitlich weggebogen, um an der Platine 96 befestigt zu sein.

Die Platine 96 weist einen Grundkörper 97 aus einem elektrisch isolierenden Material sowie eine erste und eine zweite Leiterbahn 98, 99 auf, die auf einer, in Fig. 17 dem Betrachter zugewandten Seite des plattenförmigen Grundkörpers 97 in Form von leitenden Flächen, die an dem Grundkörper 97 anhaften, ausgebildet sind. Die Leiterbahnen 98, 99 sind durch Abschnitte des Grundkörpers 97 voneinander getrennt und elektrisch isoliert.

Das freie Ende 86a' des ersten Drahtstücks 61' ist durch eine erste Anschlussbohrung 101 hindurchgestreckt, die im Bereich der ersten Leiterbahn 98 durch den Grundkörper 97 hindurchführt, und das freie Ende 86a' ist mit der ersten Leiterbahn 98 elektrisch verbunden, bspw. an diese angelötet. Das freie Ende 86b' des zweiten Drahtstücks 62' ist durch eine zweite Anschlussbohrung 102 hindurchgestreckt, die im Bereich der zweiten Leiterbahn 99 durch den Grundkörper 97 hindurchführt, und das freie Ende 86b' ist mit der zweiten Leiterbahn 99 elektrisch verbunden, bspw. an diese angelötet. Ferner sind auch umgebogene Enden 103a, 103b, 104a, 104b und 106a, 106b der Kontaktstifte 92a, 92b, 93a, 93b und 94a, 94b durch entsprechende Durchgangsbohrungen in dem Grundkörper 97 hindurchgeführt und jeweils mit der ersten bzw. zweiten Leiterbahn 98, 99 elektrisch verbunden. Dabei ist jeweils einer von dem Paar Kontaktstifte 92a,b, 93a,b bzw. 94a,b, die einen jeweiligen Steckverbinder-Ausgangsanschluß 88, 89 bzw. 91 bilden, über die erste Leiterbahn 98 mit dem ersten Drahtstück 61' leitend verbunden ist, während der andere von dem Paar Kontaktstifte über die zweite Leiterbahn 99 mit dem zweiten Drahtstück 62' leitend verbunden ist.

Die Platine 96 kann mit den beiden Drahtstücken 61', 62' und den Anschlusskontakten 92a,b, 93a,b und 94a,b bestückt und als vormontierte Einheit in dem Innenraum 57 des Gehäuses 48' untergebracht werden. Wie insbesondere aus Figur 16 ersichtlich, sind in dem Innenraum 57 des Gehäuses 48' schienenförmige Aufnahmen 107a, 107b und 108a, 108b an der Ober- und der Unterseite angeformt, so dass die bestückte Platine 96 im Ganzen durch die Durchtrittsöffnung 58' in den Innenraum 57 und die schienenförmigen Aufnahmen 107a,b und 108a,b eingeschoben werden kann, um darin gehalten zu sein. Beim Einschieben in den Innenraum 57 finden die Kontaktstifte 92a,b, 93a,b, 94a,b automatisch durch zugehörige Durchgangslöcher 109 hindurch, die in einer Zwischenwand 111 ausgebildet sind, die einen vorderen Bereich 112, in dem die Platine 96 untergebracht ist, von einem hinteren Bereich 113 des Innenraums 57 trennt, der die von außen zugänglichen Ausgangsanschlüsse 88, 89, 91 aufweist. Von den Durchgangslöchern 109 in der Zwischenwand 111 ist lediglich eines in Fig. 18 dargestellt.

Das Stromabnahmemodul 19' wird in gleicher Weise wie das Stromabnahmemodul 19 verwendet, indem es an die Streifenleitung 22 mittels der Flügelelemente 64 klemmend angebracht werden kann, wobei über die Abgriffkontakte 81a, 81b der Drahtstücke 61', 62' automatisch ein Stromabgriff an den elektrischen Leitern 29a, 29b der Streifenleitung 22 erfolgt. Die Flügelelemente 64, 66 sind identisch mit den Flügelelementen gemäß der ersten Ausführungsform, einschließlich mit den gerundeten Hakenenden 77, 78, die die Handhabung erleichtern, ausgebildet und funktionieren auch in gleicher Weise. Das Stromabnahmemodul 19' weist auch den Vorsprung 60 in Form einer an der Stirnfläche 49 ausgebildeten länglichen Rippe auf, die mit der Nut 43 des Trägers 28 der Streifenleitung 22 zusammenwirkt, um einen Verpolungsschutz zu schaffen. Um Wiederholungen zu vermeiden, wird auf die näheren Details zu diesen Gestaltungen und die Ausführungen zu der Handhabung und Funktionsweise des Elektrifizierungssystems 17, einschließlich deren vorteilhafter Wirkungen und Effekte, Bezug genommen, wie sie vorstehend im Zusammenhang mit der ersten Ausführungsform (Figuren 3-14) erläutert sind. Im Unterschied zu der ersten Ausführungsform ermöglicht die zweite Ausführungsform den Anschluss von hier drei elektrischen Endgeräten 16 über ein einziges gemeinsames Stromabnahmemodul 19' an die Streifenleitung 22. Das Stromabnahmemodul 19' könnte auch zwei oder mehr als drei Steckverbinder-Ausgangsanschlüsse 88, 89, 91 aufweisen.

Figuren 19-21 zeigen eine weitere Ausführungsform einer Streifenleitung 22', die in Verbindung mit einem beliebigen Stromabnahmemodul 19, 19' der Ausführungsformen der Figuren 6-18 verwendet werden kann. Figur 19 zeigt die Streifenleitung 22' in ausschnittsweiser perspektivischer Darstellung, während Figur 20 sie in einer Draufsicht von oben und Figur 21 sie in einem Querschnitt mit daran angebrachtem Stromabnahmemodul 19 bzw 19' darstellt.

Die Streifenleitung 22' gemäß den Figuren 19-21 unterscheidet sich von der vorstehend beschriebenen Streifenleitung 22 im Wesentlichen nur dadurch, dass sie an der Vorderseite 32 der Trägers 28 zusätzliche Abdeckmittel 114a, 114b aufweist, die den Zugang zu den elektrischen Leitern 29a, 29b von außen zumindest weitgehend verschließen und so für einen zusätzlichen Schutz gegen unbeabsichtigtes Berühren und Kurzschließen der Leiter 29a, 29b bieten. Insbesondere sind die Durchtrittsspalte 41, 42 durch die Abdeckmittel 114a, 114b abgedeckt und im Wesentlichen versperrt.

Die Abdeckmittel 114a, 114b weisen hier jeweils elastische, wegklappbare Lippen 116a, 116b auf, die vorzugsweise und vorteilhafterweise aus dem magnetischen und elektrisch isolierenden Material des Trägers 28 bestehen und besonders bevorzugt einstückig an dem Träger 28 angeformt sind. Wie insbesondere aus den Figuren 19 und 20 ersichtlich, erstrecken sich die Lippen 116a, 116b in der dargestellten Ausgangsstellung von den gegenüberliegenden Rändern des jeweiligen Durchtrittsspaltes 41, 42 aus aufeinander zu, im Wesentlichen bündig mit der Vorderfläche 37 des Trägers 28. Die freien Enden der Lippen 116a, 116b berühren sich oder stehen in sehr geringem Abstand einander gegenüber. Die Lippen 116a, 116b weisen eine äußerst geringe Dicke von bspw. weniger als 1 mm auf und sind derart nachgiebig ausgebildet, dass sie bei einer Belastung durch eine äußere Kraft wegklappen können.

Figur 21 zeigt eine Situation, in der das Stromabnahmemodul 19 bzw. 19' an der Streifenleitung 22' befestigt wird und die durch Federkraft vorgespannten Abgriffkontakte 81a, 81b die Lippen 116a, 116b zumindest in einem lokal begrenzten Bereich elastisch verbiegen, um den jeweiligen Durchtrittsspalt 41, 42 zu öffnen und so zwischeneinander einen Zugang zu dem Schlitz 38 bzw. 39 zu schaffen. Die Abgriffkontakte 81a, 81b können dann durch den jeweiligen Durchtrittsspalt 41, 42 hindurchtreten und mit dem zugehörigen elektrischen Leiter 29a, 29b in Kontakt treten. Die Verbiegung der Lippen 116a, 116b ist rein elastisch, so dass nach Entlastung, wenn das Stromabnahmemodul 19 bzw. 19' von der Streifenleitung 22' gelöst wird und die Abgriffkontakte 81a, 81b aus den Durchtrittsspalten 41, 42 herausgezogen werden, die Lippen 116a, 116b von alleine wieder zurückklappen und in ihre geschlossene Ausgangsstellung nach Figur 19 und 20 zurückkehren.

## Patentansprüche

1. Hänge- und/oder Regalsystem (1)
mit wenigstens einem Wandelement (4), das aus einem magnetischen oder magnetisierbaren Material ausgebildet und im Wesentlichen vertikal angeordnet ist;
mit einem Trägerelement (6) zur Halterung von Gegenständen, das an dem Hänge- und/oder Regalsystem (1) montierbar ist, und
mit einem Elektrifizierungssystem (17), das aufweist:
eine Streifenleitung (22, 22'), die einen bandförmigen Träger (28) und wenigstens zwei in dem Träger (28) im Abstand zueinander angeordnete elektrische Leiter (29a,b) aufweist, wobei der Träger (28) eine Rückseite (31) zur Montage an dem Wandelement (4) des Hänge- und/oder Regalsystems (1) und eine Vorderseite (32) aufweist, durch die die wenigstens zwei elektrischen Leiter (29a,b) von außen zugänglich sind, wobei der Träger (28) aus einem magnetischen und elektrisch isolierenden Material ausgebildet ist; und
ein Stromabnahmemodul (19, 19'), das ein Gehäuse (48, 48'), das einen Innenraum (57) definiert, und wenigstens zwei Abgriffkontakte (81a,b) zur Kontaktierung der wenigstens zwei elektrischen Leiter (29a,b) der Streifenleitung (22, 22') aufweist, wobei die Abgriffkontakte (81a,b) in dem Innenraum (57) des Gehäuses (48, 48') gelagert sind und abschnittsweise über eine Stirnfläche (49) des Gehäuses (48, 48') aus diesem nach außen herausragen;
wobei die Abgriffkontakte (81a,b) derart federnd eingerichtet und angeordnet sind, dass sie durch eine externe Kraft in das Gehäuse (48, 48') weiter hinein und bei Ausbleiben der externen Kraft durch die Federkraft aus dem Gehäuse (48, 48') weiter heraus drückbar sind;
wobei die Streifenleitung (22, 22') über Anschlussmittel (23, 24) mit einer elektrischen Energiequelle, vorzugsweise einer Niedervolt-Gleichspannungsquelle verbindbar oder verbunden ist;
wobei das Stromabnahmemodul (19, 19') an dem bandförmigen Träger (28) der Streifenleitung (22, 22') lösbar befestigbar ist; und
wobei im befestigten Zustand des Stromabnahmemoduls (19, 19') die wenigstens zwei Abgriffkontakte (81a,b) des Stromabnahmemoduls (19, 19') in Bezug auf ihre unbelastete Ruhestellung in das Gehäuse (48, 48') eingedrückt und durch die Federkraft nach außen, in sicheren leitenden Kontakt mit den zugehörigen elektrischen Leitern (29a,b) vorgespannt sind, um eine Stromentnahme von diesen zu ermöglichen;
**dadurch gekennzeichnet, dass**
die Streifenleitung (22, 22') des Elektrifizierungssystems (17) mit ihrer Rückseite (31) flächig auf dem Wandelement (4) angebracht und alleine durch die magnetische Haftkraft des magnetischen bandförmigen Trägers (28) der Streifenleitung (22, 22') an dem Wandelement (4) gehalten ist.

2. Hänge- und/oder Regalsystem (1) nach Anspruch 1, wobei der bandförmige Träger (28) aus einem permanentmagnetischen Kunststoffmaterial besteht.

3. Hänge- und/oder Regalsystem (1) nach Anspruch 2, wobei das permanentmagnetische Kunststoffmaterial in einen Kunststoffbinder eingebettetes pulverförmiges Permanentmagnetmaterial aufweist, wobei der Kunststoffbinder ein thermoplastischer Binder, vorzugsweise auf Basis von Polyethylen, insbesondere chloriertem Polyethylen, Polyamid oder Polyphenylsulfid, oder ein Duroplast, vorzugsweise auf Epoxidharzbasis, ist, das Permanentmagnetmaterial ein Hartferrit, insbesondere Barium- oder Strontiumferrit, ist und der bandförmige Träger (28) im Extrudier-, Spritzguss- oder Formpressverfahren hergestellt ist.

4. Hänge- und/oder Regalsystem (1) nach einem beliebigen der vorhergehenden Ansprüche, wobei die Rückseite (31) des bandförmigen Trägers (28) eine flache Rückfläche (36) zur flächigen Montage aufweist und in dem bandförmigen Träger (28) wenigstens zwei längs des Trägers (28), im Abstand und parallel zueinander verlaufende Schlitze (38, 39) ausgebildet sind, in denen die wenigstens zwei Leiter (29a,b) gegenüber der äußeren Oberfläche (37) der Vorderseite (32) vorzugsweise zurückversetzt aufgenommen sind.

5. Hänge- und/oder Regalsystem (1) nach Anspruch 4, wobei Durchtrittsspalte (41, 42) in der Vorderseite (32) der Trägers (28), die Zugang zu den elektrischen Leitern (29a,b) bieten, durch Abdeckmittel (114a,b) im Wesentlichen verschlossen sind, die einstückig an dem Träger (28) angeformt und nachgiebig ausgebildet sind, um bei Belastung durch die federnd vorgespannten Abgriffkontakte (81a,b) zu öffnen, um die Abgriffkontakte (81a,b) zu den elektrischen Leitern (29a,b) hindurchtreten zu lassen.

6. Hänge- und/oder Regalsystem (1) nach einem beliebigen der vorhergehenden Ansprüche, wobei die wenigstens zwei elektrischen Leiter (29a,b) in dem Träger (28) nur durch Formschluss aufgenommen und gehaltert sind.

7. Hänge- und/oder Regalsystem (1) nach einem beliebigen der vorhergehenden Ansprüche, wobei das Stromabnahmemodul (19, 19') Befestigungsmittel (64, 66) zur Befestigung an der Streifenleitung (22, 22') aufweist.

8. Hänge- und/oder Regalsystem (1) nach Anspruch 7, wobei die Befestigungsmittel an dem Gehäuse (48, 48') integral angeformte Flügelelemente (64, 66) aufweisen, die nach Art zweiseitiger Hebel ausgebildet und über Stege (67, 68) an gegenüberliegenden Seitenflächen (54, 56) des Gehäuses (48, 48') verschwenkbar angebracht sind, so dass Vorderarme (69, 71), die über die Stirnfläche (49) des Gehäuses (48, 48') hinausragen, und Hinterarme (72, 73) der Flügelelemente (64, 66) definiert sind, die entlang der Seitenflächen (54, 56) des Gehäuses (48, 48') des Stromabnahmemoduls (19, 19') verlaufen.

9. Hänge- und/oder Regalsystem (1) nach Anspruch 8, wobei die Hinterarme (72, 73) der Flügelelemente (64, 66) eingerichtet sind, um von Hand ergriffen zu werden, um dadurch die Vorderarme (69, 71) um eine längs der Stege (67, 68) definierte Achse zu verschwenken, und wobei die Vorderarme (69, 71) eingerichtet sind, um mit dem bandförmigen Träger (28) in Eingriff zu kommen, um das Stromabnahmemodul (19, 19') an diesem zu sichern, und außer Eingriff zu kommen, um das Stromabnahmemodul (19, 19') von dem Träger (28) abnehmen zu können.

10. Hänge- und/oder Regalsystem (1) nach Anspruch 9, wobei an der Vorderseite (32) des bandförmigen Trägers (19, 19') seitlich wegragende Eingriffsleisten (44a,b) angeformt sind, die längs der Streifenleitung (22, 22') verlaufen, und an den Vorderarmen (69, 71) der Flügelelemente (64, 66) Eingriffshaken (74, 76) angeformt sind, die passend gestaltet sind, um die Eingriffsleisten (44a,b) zu hintergreifen, um das Stromabnahmemodul (19, 19') an dem Träger (28) zu sichern.

11. Hänge- und/oder Regalsystem (1) nach einem beliebigen der vorhergehenden Ansprüche, wobei das Gehäuse (48, 48') einstückig, vorzugsweise aus Kunststoff ausgebildet ist, wenigstens eine Durchtrittsöffnung (58, 59; 58') für die Abgriffkontakte (81a,b) an der Stirnfläche (49) und wenigstens einen Ausgangsanschluss (63; 88, 89, 91) mit jeweils wenigstens zwei Anschlusskontakten (86a,b; 92a,b, 93a,b, 94a,b) aufweist, die mit den Abgriffkontakten (81a,b) elektrisch verbunden und von der Außenseite des Gehäuses (48, 48') aus zugänglich sind.

12. Hänge- und/oder Regalsystem (1) nach Anspruch 11, wobei die Abgriffkontakte (81a,b) durch umgebogene erste Endabschnitte (79a,b) von Drahtstücken (61, 62; 61', 62') gebildet sind, die durch die wenigstens eine Durchtrittsöffnung (58, 59; 58') hindurchtreten, wobei die Drahtstücke (61, 62; 61', 62') ausgehend von den Abgriffkontakten (81a,b) zurück zu dem Gehäuse (48, 48') verlaufen, vorzugsweise mehrfach gebogen und mit ihren zweiten Endabschnitten (84a,b; 84a',b') im Innern des Gehäuses (48, 48') fixiert sind und wobei die Drahtstücke (61, 62; 61', 62') derart federelastisch ausgebildet sind, dass die Abgriffkontakte (81a,b) bei einer Belastung durch eine externe Kraft in das Gehäuse (48, 48') hinein verschwenkbar sind und bei Entlastung eigenelastisch wieder aus dem Gehäuse (48, 48') herausschwenken.

13. Hänge- und/oder Regalsystem (1) nach Anspruch 12, wobei die Drahtstücke (61, 62) jeweils einen Abschnitt (84a,b) aufweisen, der in einem passenden Lagerabschnitt (90) im Innern des Gehäuses (48) verliersicher gehaltert ist, und wobei die freien Enden (86a,b) der zweiten Endabschnitte (84a,b) der Drahtstücke (61, 62) die Anschlusskontakte (86a,b) eines von außen zugänglichen Steckverbinder-Ausgangsanschlusses (63) bilden.

14. Hänge- und/oder Regalsystem (1) nach Anspruch 12, wobei das Gehäuse (48') zwei oder mehrere von außen zugängliche Steckverbinder-Ausgangsanschlüsse (88, 89, 91) mit jeweils wenigstens einem ersten und einem zweiten Anschlusskontakt (92a,b 93a,b, 94a,b) aufweist, wobei in dem Innenraum (57) des Stromabnehmermoduls (19') eine Platine (96) angeordnet ist, die wenigstens eine erste und eine zweite Leiterbahn (98, 99) aufweist, und wobei die Drahtstücke (61', 62') und die Anschlusskontakte (92a,b 93a,b, 94a,b) derart an die Platine (96) angeschlossen sind, dass erste Anschlusskontakte (92a, 93a, 94a) aller Steckverbinder-Ausgangsanschlüsse (88, 89, 91) über eine von der wenigstens einen ersten und zweiten Leiterbahn (98, 99) mit einem der Drahtstücke (61', 62') leitend verbunden sind, während zweite Anschlusskontakte (92b, 93b, 94b) aller Steckverbinder-Ausgangsanschlüsse (88, 89, 91) über eine andere von der wenigstens einen ersten und zweiten Leiterbahn (98, 99) mit einem anderen der Drahtstücke (61', 62') leitend verbunden sind.

15. Hänge- und/oder Regalsystem (1) nach einem beliebigen der vorhergehenden Ansprüche, wobei die Streifenleitung (22, 22') und das Stromabnahmemodul (19, 19') komplementäre Formgestaltungsmerkmale (43, 60) aufweisen, die eine Anbringung des Stromabnahmemoduls (19, 19') an der Streifenleitung (22, 22') nur in einer zulässigen Ausrichtung gestatten, in der die Abgriffkontakte (81a,b) jeweils mit einem fest zugeordneten Leiter (29a,b) der Streifenleitung (22, 22') in Kontakt gelangen, und eine Anbringung in einer umgekehrten Ausrichtung, in der die Abgriffkontakte (81a,b) jeweils mit dem anderen Leiter (29a,b) der Streifenleitung (22, 22') in Kontakt gelangen wür- den, verhindern.

16. Hänge- und/oder Regalsystem (1) nach Anspruch 15, wobei die Formgestaltungsmerkmale eine in der Vorderseite (32) des bandförmigen Trägers (28) ausgebildete Nut (43), die längs der Streifenleitung (22, 22') parallel zu den elektrischen Leitern (29a,b) verläuft, und einen Vorsprung (60) aufweisen, der an der Stirnfläche (49) des Stromabnahmemoduls (19, 19') vorzugsweise integral ausgebildet und angeordnet ist, um in die Nut (43) hinein zu ragen, wenn das Stromabnahmemodul (19, 19') an der Streifenleitung (22, 22') in einer korrekten Ausrichtung in Bezug auf diese angebracht ist.

17. Hänge- und/oder Regalsystem nach Anspruch 1, wobei die magnetische Haftkraft des bandförmigen Trägers (28) der Streifenleitung (22, 22') derart bemessen ist und Mittel (64, 66, 74, 76) zur Befestigung und Halterung des Stromabnahmemoduls (19, 19') an der Streifenleitung (22, 22') derart eingerichtet sind, dass bei Ausübung einer das Stromabnahmemodul (19, 19') von der Streifenleitung (22, 22') wegziehenden externen Kraft einer vorgegeben Mindeststärke das Stromabnahmemodul (19, 19') von der Streifenleitung (22, 22') gelöst wird, ohne beschädigt zu werden und ohne die Streifenleitung (22, 22') von dem Wandelement (4) des Hänge- und/oder Regalsystems (1) wegzureißen.

## Claims

1. Hanging and/or shelving system (1) comprising:
at least one wall element (4) which is formed from a magnetic or magnetizable material and is arranged substantially vertically;
a support element (6) for holding objects, which can be mounted on the hanging and/or shelving system (1), and
an electrification system (17) comprising
a strip line (22, 22') comprising a ribbon-shaped carrier (28) and at least two electrical conductors (29a,b) arranged in the carrier (28) at a distance from one another, the carrier (28) having a rear side (31) for mounting on the wall element (4) of the hanging and/or shelving system (1) and a front side (32) through which the at least two electrical conductors (29a, b) are accessible from the outside, the carrier (28) being formed from a magnetic and electrically insulating material; and
a power take-off module (19, 19') comprising a housing (48, 48') defining an interior space (57) and at least two tapping contacts (81a,b) for contacting the at least two electrical conductors (29a,b) of the strip line (22, 22'), the tapping contacts (81a,b) being mounted in the interior space (57) of the housing (48, 48') and protruding outwards from the housing (48, 48') in sections over an end face (49) of the housing (48, 48 ');
wherein the tapping contacts (81a, b) are set up resiliently and arranged in such a way that they can be pressed further into the housing (48, 48') by an external force and can be pressed further out of the housing (48, 48') by the spring force in the absence of the external force;
wherein the strip line (22, 22') can be connected or is connected via connection means (23, 24) to an electrical power source, preferably a low-voltage DC voltage source;
wherein the power take-off module (19, 19') is releasably attachable to the ribbon-shaped carrier (28) of the strip line (22, 22'); and
wherein, in the attached state of the power take-off module (19, 19'), the at least two tapping contacts (81a,b) of the power take-off module (19, 19') are pressed into the housing (48, 48') in relation to their unloaded rest position and are biased outwardly, by the spring force, into secure conductive contact with the associated electrical conductors (29a,b) to allow current to be drawn therefrom;
**characterized in that**
the strip line (22, 22') of the electrification system (17) is mounted with its rear side (31) flat on the wall element (4) and is held on the wall element (4) solely by the magnetic adhesive force of the magnetic ribbon-shaped carrier (28) of the strip line (22, 22').

2. The hanging and/or shelving system (1) according to claim 1, wherein the ribbon-shaped carrier (28) consists of a permanent magnetic plastic material.

3. The hanging and/or shelving system (1) according to claim 2, wherein the permanent magnetic plastic material comprises powdered permanent magnet material embedded in a plastic binder, wherein the plastic binder is a thermoplastic binder, preferably based on polyethylene, in particular chlorinated polyethylene, polyamide or polyphenyl sulfide, or a thermosetting plastic, preferably based on epoxy resin, the permanent magnet material is a hard ferrite, in particular barium or strontium ferrite, and the ribbon-shaped carrier (28) is produced in an extrusion, injection molding or compression molding process.

4. The hanging and/or shelving system (1) according to any one of the preceding claims, wherein the rear side (31) of the ribbon-shaped carrier (28) has a flat rear surface (36) for flat mounting and at least two slots (38, 39) are formed in the ribbon-shaped carrier (28), which slots extend along the carrier (28) at a distance from and parallel to one another and in which the at least two conductors (29a,b) are accommodated, preferably set back relative to the outer surface (37) of the front side (32).

5. The hanging and/or shelving system (1) according to claim 4, wherein passage gaps (41, 42) in the front side (32) of the carrier (28), which provide access to the electrical conductors (29a,b), are substantially closed by covering means (114a,b) which are integrally formed on the carrier (28) and are flexible to open when loaded by the resiliently biased tapping contacts (81a,b) to allow the tapping contacts (81a,b) to pass to the electrical conductors (29a,b).

6. The hanging and/or shelving system (1) according to any one of the preceding claims, wherein the at least two electrical conductors (29a,b) are received and held in the carrier (28) only by positive locking.

7. The hanging and/or shelving system (1) according to any one of the preceding claims, wherein the power take-off module (19, 19') comprises fastening means (64, 66) for fastening to the strip line (22, 22').

8. The hanging and/or shelving system (1) according to claim 7, wherein the fastening means comprise integrally formed wing elements (64, 66) on the housing (48, 48'), said wing elements being designed in the manner of two-sided levers and being pivotably mounted via webs (67, 68) on opposite side surfaces (54, 56) of the housing (48, 48') so that front arms (69, 71), which protrude beyond the end face (49) of the housing (48, 48'), and rear arms (72, 73) of the wing elements (64, 66) are defined, which extend along the side faces (54, 56) of the housing (48, 48') of the power take-off module (19, 19').

9. The hanging and/or shelving system (1) according to claim 8, wherein the rear arms (72, 73) of the wing elements (64, 66) are adapted to be gripped by hand to thereby pivot the front arms (69, 71) about an axis defined along the webs (67, 68), and wherein the front arms (69, 71) are adapted to engage the ribbon-shaped carrier (28) to secure the power take-off module (19, 19') thereto and disengage the ribbon-shaped carrier (28) to allow the power take-off module (19, 19') to be removed from the carrier (28).

10. The hanging and/or shelving system (1) according to claim 9, wherein laterally projecting engagement strips (44a,b) are formed on the front side (32) of the ribbon-shaped carrier (19, 19'), said engagement strips extending along the strip line (22, 22'), and engagement hooks (74, 76) are formed on the front arms (69, 71) of the wing elements (64, 66), said engagement hooks (74, 76) being adapted to engage behind the engagement strips (44a, b) to secure the power take-off module (19, 19') to the carrier (28).

11. The hanging and/or shelving system (1) according to any one of the preceding claims, wherein the housing (48, 48') is formed in one piece, preferably made of plastic, has at least one through opening (58, 59; 58') for the tapping contacts (81a,b) on the end face (49) and at least one output connection (63; 88, 89, 91), each having at least two terminal contacts (86a,b; 92a,b, 93a,b, 94a,b) which are electrically connected to the tapping contacts (81a,b) and are accessible from the outside of the housing (48, 48').

12. The hanging and/or shelving system (1) according to claim 11, wherein the tapping contacts (81a,b) are formed by bent first end sections (79a,b) of wire pieces (61, 62; 61', 62') which pass through the at least one through opening (58, 59; 58'), the wire pieces (61, 62; 61', 62') extending from the tapping contacts (81a,b) back to the housing (48, 48'), preferably bent several times and fixed with their second end sections (84a,b; 84a',b') inside the housing (48, 48'), and wherein the wire pieces (61, 62; 61', 62') are designed to be resilient in such a way that the tapping contacts (81a,b) can be pivoted into the housing (48, 48') when loaded by an external force and pivot out of the housing (48, 48') again in an inherently elastic manner when unloaded.

13. The hanging and/or shelfing system (1) according to claim 12, wherein the wire pieces (61, 62) each have a section (84a,b) which is held in a captive manner in a matching bearing section (90) inside the housing (48), and wherein the free ends (86a,b) of the second end sections (84a,b) of the wire pieces (61, 62) form the terminal contacts (86a,b) of an externally accessible connector output terminal (63).

14. The hanging and/or shelving system (1) according to claim 12, wherein the housing (48') comprises two or more externally accessible connector output terminals (88, 89, 91) each having at least a first and a second terminal contact (92a,b 93a,b, 94a,b), wherein a circuit board (96) is arranged in the interior space (57) of the power take-off module (19'), said circuit board (96) having at least a first and a second conductor track (98, 99), and wherein the wire pieces (61', 62') and the terminal contacts (92a,b 93a,b, 94a,b) are connected to the circuit board (96) such that first terminal contacts (92a, 93a, 94a) of all connector output terminals (88, 89, 91) are conductively connected to one of the wire pieces (61', 62') via one of the at least one first and second conductor tracks (98, 99), while second terminal contacts (92b, 93b, 94b) of all connector output terminals (88, 89, 91) are conductively connected to another one of said wire pieces (61', 62') via another one of said at least one first and second conductor tracks (98, 99).

15. The hanging and/or shelving system (1) according to any one of the preceding claims, wherein the strip line (22, 22') and the power take-off module (19, 19') have complementary shape design features (43, 60) that allow the power take-off module (19, 19') to be attached to the strip line (22, 22') in only one permitted orientation, in which the tapping contacts (81a,b) each come into contact with a firmly associated conductor (29a,b) of the strip line (22, 22'), and prevent attachment in a reverse orientation in which the tapping contacts (81a,b) would each come into contact with the other conductor (29a,b) of the strip line (22, 22').

16. The hanging and/or shelving system (1) according to claim 15, wherein the shape design features comprise a groove (43) formed in the front face (32) of the ribbon-shaped support (28), which groove (43) extends along the strip line (22, 22') parallel to the electrical conductors (29a,b), and a protrusion (60) preferably integrally formed and arranged on the end face (49) of the power take-off module (19, 19') in order to protrude into the groove (43) when the power take-off module (19, 19') is attached to the strip line (22, 22') in a correct orientation with respect thereto.

17. The hanging and/or shelving system according to claim 1, wherein the magnetic adhesive force of the ribbon-shaped carrier (28) of the strip line (22, 22') is dimensioned in such a way and means (64, 66, 74, 76) for fastening and holding the power take-off module (19, 19') to the strip line (22, 22') are arranged in such a way that, when an external force of a predetermined minimum strength is applied, which pulls the power take-off module (19, 19 ') away from the strip line (22, 22'), the power take-off module (19, 19 ') is detached from the strip line (22, 22') without being damaged and without tearing the strip line (22, 22 ') away from the wall element (4) of the hanging and/or shelving system (1).

## Revendications

1. Système d'accrochage et/ou de rayonnage (1)
comprenant au moins un élément de paroi (4) qui est réalisé dans un matériau magnétique ou magnétisable et est disposé sensiblement verticalement ;
comprenant un élément porteur (6) pour supporter des objets, lequel peut être monté sur le système d'accrochage et/ou de rayonnage (1), et
comprenant un système d'électrification (17) qui comporte :
une ligne en ruban (22, 22') qui comporte un support en forme de bande (28) et au moins deux conducteurs électriques (29a,b) disposés à distance l'un de l'autre dans le support (28), le support (28) comportant un côté arrière (31) pour le montage sur l'élément de paroi (4) du système d'accrochage et/ou de rayonnage (1) et un côté avant (32) par l'intermédiaire duquel les au moins deux conducteurs électriques (29a,b) sont accessibles de l'extérieur, le support (28) étant réalisé en matériau magnétique et électriquement isolant ; et
un module de prise de courant (19, 19') qui comporte un boîtier (48, 48'), lequel définit un espace intérieur (57), et au moins deux contacts de piquage (81a,b) pour le contactage des au moins deux conducteurs électriques (29a,b) de la ligne en ruban (22, 22'), les contacts de piquage (81a,b) étant logés dans l'espace intérieur (57) du boîtier (48, 48') et dépassant par portions d'une face frontale (49) du boîtier (48, 48') vers l'extérieur ;
les contacts de piquage (81a,b) étant agencés et disposés élastiquement, de façon qu'en présence d'une force extérieure ils pénètrent plus loin dans le boîtier (48, 48') et, en l'absence de la force extérieure, ils puissent être repoussés hors du boîtier (48, 48') par la force élastique ;
la ligne en ruban (22, 22') pouvant être ou étant reliée par l'intermédiaire de moyens de raccordement (23, 24) à une source d'énergie électrique, de préférence à une source de courant continu à basse tension ;
le module de prise de courant (19, 19') pouvant être fixé de façon amovible au support en forme de bande (28) de la ligne en ruban (22, 22') ; et
à l'état fixé du module de prise de courant (19, 19'), les au moins deux contacts de piquage (81a,b) du module de prise de courant (19, 19') étant enfoncés dans le boîtier (48, 48') par rapport à leur position de repos non chargée et étant précontraints par la force élastique vers l'extérieur, en contact conducteur sûr avec les conducteurs électriques associés (29a,b), afin de permettre un prélèvement de courant ;
**caractérisé en ce que**
la ligne en ruban (22, 22') du système d'électrification (17) est appliquée par sa face arrière (31) à plat sur l'élément de paroi (4) et maintenue contre l'élément de paroi (4) uniquement par la force de maintien magnétique du support magnétique en forme de bande (28) de la ligne en ruban (22, 22').

2. Système d'accrochage et/ou de rayonnage (1) selon la revendication 1, le support en forme de bande (28) étant réalisé en matériau synthétique à magnétisation permanente.

3. Système d'accrochage et/ou de rayonnage (1) selon la revendication 2, le matériau synthétique à magnétisation permanente comportant du matériau à magnétisation permanente pulvérulent noyé dans un liant synthétique, le liant synthétique étant un liant thermoplastique, de préférence à base de polyéthylène, en particulier de polyéthylène chloré, de polyamide ou de sulfure de polyphénylène, ou un plastique thermodurcissable, de préférence à base de résine époxy, le matériau à magnétisation permanente étant une ferrite dure, en particulier une ferrite de baryum ou de strontium, et le support en forme de bande (28) étant fabriqué par un procédé d'extrusion, de moulage par injection ou de moulage par compression.

4. Système d'accrochage et/ou de rayonnage (1) selon une quelconque des revendications précédentes, la face arrière (31) du support en forme de bande (28) comportant une face arrière plate (36) pour le montage à plat, et dans le support en forme de bande (28) étant ménagées au moins deux fentes (38, 39) s'étendant le long du support (28), à distance l'une de l'autre et parallèlement l'une à l'autre, dans lesquelles les au moins deux conducteurs (29a,b) sont reçus de préférence en retrait par rapport à la surface extérieure (37) du côté avant (32).

5. Système d'accrochage et/ou de rayonnage (1) selon la revendication 4, des interstices de passage (41, 42) dans le côté avant (32) du support (28), lesquels donnent accès aux conducteurs électriques (29a,b), étant sensiblement fermés par l'intermédiaire de moyens de recouvrement (114a,b) qui sont moulés d'un seul tenant sur le support (28) et conçus de manière souple afin de s'ouvrir en cas de sollicitation par les contacts de piquage à sollicitation élastique (81a,b) pour laisser les contacts de piquage (81a,b) pénétrer en direction des conducteurs électriques (29a,b).

6. Système d'accrochage et/ou de rayonnage (1) selon une quelconque des revendications précédentes, les au moins deux conducteurs électriques (29a,b) étant reçus et maintenus dans le support (28) uniquement par complémentarité de formes.

7. Système d'accrochage et/ou de rayonnage (1) selon une quelconque des revendications précédentes, le module de prise de courant (19, 19') comportant des moyens de fixation (64, 66) pour le fixer à la ligne en ruban (22, 22').

8. Système d'accrochage et/ou de rayonnage (1) selon la revendication 7, les moyens de fixation comportant des éléments d'ailes (64, 66) venus de matière avec le boîtier (48, 48'), lesquels sont conçus à la façon de leviers à deux côtés et montés pivotants sur des faces latérales opposées (54, 56) du boîtier (48, 48') par l'intermédiaire de pattes (67, 68), de sorte que sont définis des bras avant (69, 71), qui dépassent de la face frontale (49) du boîtier (48, 48'), et des bras arrière (72, 73) des éléments d'ailes (64, 66), lesquels s'étendent le long des faces latérales (54, 56) du boîtier (48, 48') du module de prise de courant (19, 19').

9. Système d'accrochage et/ou de rayonnage (1) selon la revendication 8, les bras arrière (72, 73) des éléments d'ailes (64, 66) étant agencés pour être saisis à la main afin de faire pivoter ainsi les bras avant (69, 71) autour d'un axe défini le long des pattes (67, 68) pour les amener en prise avec le support en forme de bande (28), afin de fixer le module de prise de courant (19, 19'), à celui-ci et pour les amener hors prise afin de pouvoir retirer le module de prise de courant (19, 19') du support (28).

10. Système d'accrochage et/ou de rayonnage (1) selon la revendication 9, sur le côté avant (32) du support en forme de bande (19, 19') étant surmoulées des nervures de prise en saillie latérale (44a,b) qui s'étendent le long de la ligne en ruban (22, 22'), et sur les bras avant (69, 71) des éléments d'ailes (64, 66) étant surmoulés des crochets de prise (74, 76) qui sont de forme adaptée pour s'engager derrière les nervures de prise (44a,b) afin de fixer le module de prise de courant (19, 19') au support (28).

11. Système d'accrochage et/ou de rayonnage (1) selon une quelconque des revendications précédentes, le boîtier (48, 48') étant réalisé d'un seul tenant, de préférence en matière synthétique, comporte au moins une ouverture de passage (58, 59 ; 58') pour les contacts de piquage (81a,b) sur la face frontale (49) et au moins un raccord de sortie (63 ; 88, 89, 91) avec respectivement au moins deux contacts de raccord (86a,b ; 92a,b, 93a,b, 94a,b) qui sont reliés électriquement aux contacts de piquage (81a,b) et sont accessibles par le côté extérieur du boîtier (48, 48').

12. Système d'accrochage et/ou de rayonnage (1) selon la revendication 11, les contacts de piquage (81a,b) étant formés par des premières portions extrêmes repliées (79a,b) de morceaux de fil métallique (61, 62 ; 61', 62') qui traversent la au moins une ouverture de passage (58, 59 ; 58'), les morceaux de fil métallique (61, 62 ; 61', 62') revenant à partir des contacts de piquage (81a,b) vers le boîtier (48, 48'), de préférence en étant pliés plusieurs fois, et étant immobilisés par leurs secondes portions extrêmes (84a,b ; 84a',b') à l'intérieur du boîtier (48, 48'), et les morceaux de fil métallique (61, 62 ; 61', 62') étant conçus de manière élastique, de façon que les contacts de piquage (81a,b), en cas de sollicitation par une force extérieure, puissent pivoter vers l'intérieur du boîtier (48, 48') et, lorsque la sollicitation cesse, ressortent en pivotant du boîtier (48, 48') grâce à leur élasticité propre.

13. Système d'accrochage et/ou de rayonnage (1) selon la revendication 12, les morceaux de fil métallique (61, 62) comportant respectivement une portion (84a,b) qui est maintenue sans risque de perte dans une portion de logement adaptée (90) à l'intérieur du boîtier (48), et les extrémités libres (86a,b) des secondes portions extrêmes (84a,b) des morceaux de fil métallique (61, 62) formant les contacts de raccord (86a,b) d'un raccord de sortie de connecteur enfichable (63) accessible de l'extérieur.

14. Système d'accrochage et/ou de rayonnage (1) selon la revendication 12, le boîtier (48') comportant deux ou plusieurs raccords de sortie de connecteur enfichable (88, 89, 91) accessibles de l'extérieur avec respectivement au moins un premier et un second contact de raccord (92a,b 93a,b, 94a,b), dans l'espace intérieur (57) du module de prise de courant (19') étant disposée une platine (96) qui comporte au moins une première et une seconde piste conductrice (98, 99), et les morceaux de fil métallique (61', 62') et les contacts de raccord (92a,b 93a,b, 94a,b) étant raccordés à la platine (96) de façon que des premiers contacts de raccord (92a,b 93a,b, 94a,b) de tous les raccords de sortie de connecteur enfichable (88, 89, 91) soient reliés de manière conductrice avec un des morceaux de fil métallique (61', 62') par l'intermédiaire d'une de la au moins une première et seconde piste conductrice (98, 99), tandis que des seconds contacts de raccord (92b 93b, 94b) de tous les raccords de sortie de connecteur enfichable (88, 89, 91) sont reliés de manière conductrice à un autre des morceaux de fil métallique (61', 62') par l'intermédiaire d'une autre de la au moins une première et seconde piste conductrice (98, 99).

15. Système d'accrochage et/ou de rayonnage (1) selon une quelconque des revendications précédentes, la ligne en ruban (22, 22') et le module de prise de courant (19, 19') présentant des caractéristiques de configuration complémentaires (43, 60) qui autorisent un montage du module de prise de courant (19, 19') sur la ligne en ruban (22, 22') uniquement dans une orientation autorisée dans laquelle les contacts de piquage (81a,b) viennent respectivement en contact avec un conducteur associé de manière fixe (29a,b) de la ligne en ruban (22, 22') et qui interdisent un montage dans une orientation inversée dans laquelle les contacts de piquage (81a,b) viendraient respectivement en contact avec l'autre conducteur (29a,b) de la ligne en ruban (22, 22').

16. Système d'accrochage et/ou de rayonnage (1) selon la revendication 15, les caractéristiques de configuration présentant une gorge (43), qui est ménagée dans le côté avant (32) du support en forme de bande (28) et qui s'étend le long de la ligne en ruban (22, 22') parallèlement aux conducteurs électriques (29a,b), et une saillie (60) qui est ménagée et disposée, de préférence en étant venue de matière, sur la face frontale (49) du module de prise de courant (19, 19') afin de pénétrer dans la gorge (43) lorsque le module de prise de courant (19, 19') est monté sur la ligne en ruban (22, 22') dans une orientation correcte par rapport à celle-ci.

17. Système d'accrochage et/ou de rayonnage selon la revendication 1, la force de maintien magnétique du support en forme de bande (28) de la ligne en ruban (22, 22') étant calculée et des moyens (64, 66, 74, 76) pour fixer et maintenir le module de prise de courant (19, 19') sur la ligne en ruban (22, 22') étant agencés de façon qu'en cas d'action d'une force extérieure d'une intensité minimale prescrite visant à retirer le module de prise de courant (19, 19') de la ligne en ruban (22, 22'), le module de prise de courant (19, 19') est séparé de la ligne en ruban (22, 22') sans être endommagé et sans arracher la ligne en ruban (22, 22') de l'élément de paroi (4) du système d'accrochage et/ou de rayonnage (1).
